# EUROPÄISCHE PATENTSCHRIFT

(11) **EP 1 559 835 B1**
(45) Veröffentlichungstag und Bekanntmachung des Hinweises auf die Patenterteilung: **08.04.2009**
(21) Anmeldenummer: 05100081.8
(22) Anmeldetag: 10.01.2005
(51) Int. Cl.: D21H 23/78, D21H 23/22

(54) **Maschine und Verfahren zum beidseitigen Auftragen eines flüssigen oder pastösen Auftragsmediums mittels wenigstens eines Auftragswerks auf eine laufende Materialbahn, insbesondere aus Papier oder Karton, sowie dabei verwendbares Verfahren zum Bestimmen von flächenbezogenen Einzelaufträgen**
Apparatus and process for applying on both sides of a substrate a fluid or pasty medium with at least one coater on a traveling paper web, in particular of paper or cardboard, as well as a process useful in connection therewith for determining of surface related separate coatings
Dispositif et procédé pour enduire deux faces d'une bande de matériau en mouvement avec un medium fluide ou pâteux, en particulier du papier ou du carton, ainsi qu'un procédé adapté lié pour déterminer des enductions separées relatives à la surface

(30) Priorität: 22.01.2004 DE 102004003226
(43) Veröffentlichungstag der Anmeldung: 03.08.2005
(73) Patentinhaber: Voith Patent GmbH, 89522 Heidenheim (DE)
(72) Erfinder: Trefz, Michael Dr., 89522, Heidenheim (DE)

(56) Entgegenhaltungen:
- EP-A- 0 829 575
- DE-A1- 10 253 822
- US-A- 6 132 807
- US-B1- 6 171 642

## Beschreibung

Die Erfindung betrifft nach einem Aspekt eine Maschine zum beidseitigen Auftragen eines flüssigen oder pastösen Auftragsmediums mittels wenigstens eines Auftragswerks auf eine laufende Materialbahn, insbesondere aus Papier oder Karton, mit einer Sensoranordnung, die anspricht auf den flächenbezogenen Gesamtauftrag an Auftragsmedium auf beide Seiten der Materialbahn oder/und auf wenigstens eine vom flächenbezogenen Gesamtauftrag an Auftragsmedium auf beide Seiten der Materialbahn abhängige Größe.

Derartige Maschinen sind in vielerlei Ausgestaltungen bekannt. Es wird hier insbesondere an so genannte Streichmaschinen für das Online-Streichen oder das Offline-Streichen von Papier oder Karton auf beiden Seiten gedacht, und zwar an derartige Maschinen, bei denen beide Seiten gleichzeitig oder quasi-gleichzeitig oder unmittelbar oder kurz nacheinander gestrichen werden. Es wird insbesondere auch an solche Fälle gedacht, bei denen die eine Materialbahnseite noch nicht getrocknet ist, bevor die andere Materialbahnseite gestrichen wird. Die Maschine kann beispielsweise mit einem Filmpressen-Streichaggregat ausgestattet sein, das simultan auf beide Seiten der Materialbahn aufträgt. Es können aber auch Streichaggregate wie Vorhang-Auftragswerke, Sprüh-Auftragswerke oder so genannte Blade- oder Klingen-Auftragswerke bzw. Auftragswerke mit entsprechenden Rakeleinrichtungen vorgesehen sein, die jeweils nur auf eine Seite der Materialbahn auftragen. Wie angesprochen, wird in diesem Zusammenhang vor allem eine derartige Ausgestaltung gedacht, dass keine Trocknung zwischen dem Strich auf die eine Seite und dem Strich auf die andere Seite vorgesehen ist. Es kann von vornherein in einer eingestellten Dosierung aufgetragen werden, wie üblicherweise beim Vorhang-Auftrag, oder es kann im Überschuss aufgetragen werden, mit nachfolgender Egalisierung und Dosierung mittels einer Rakeleinrichtung des Auftragswerks.

Für die Erzielung einer hohen und gleichmäßigen Streichqualität muss beim beidseitigen Streichen das Strichgewicht auf jeder Seite bestimmt oder zumindest berücksichtigt werden. Es existieren Strichgewicht-Sensoren, die reflektiv nach einem Nah-Infrarot-Absorptionsverfahren das Strichgewicht für eine Materialbahnseite messen können. Derartige Sensoren müssen aber umständlich kalibriert werden und haben sich nicht als ausreichend genau erwiesen. Demgegenüber kann das Gesamt-Strichgewicht, also die Summe der Einzel-Strichgewichte auf beide Materialbahnseiten, einfach vermittels bekannter Flächengewicht-Sensoren gemessen werden, indem vor dem Auftragen das Flächengewicht der ungestrichenen Materialbahn und nach dem Auftragen auf beide Materialbahnseiten das Flächengewicht der beidseitig gestrichenen Materialbahn gemessen wird. Aus der Differenz dieser Flächengewichte ergibt sich das Gesamt-Strichgewicht. Bewährt haben sich Flächengewicht-Sensoren, die nach einem radioaktiven Messverfahren das Flächengewicht aus der Extinktion der Strahlung einer radioaktiven Quelle, üblicherweise einer β-Strahlungsquelle, bekannter Intensität durch die Materialbahn bestimmen. Es können aber auch optische Sensoren verwendet werden, die den Transmissionsgrad bzw. Absorptionsgrad der Materialbahn messen.

Die US-B1-6,171,642 offenbart ein Betriebsverfahren und eine Vorrichtung zum direkten oder indirekten Auftragen eines flüssigen bis pastösen Auftragsmediums auf eine laufende Materialbahn, insbesondere aus Papier oder Karton, wobei mittels eines Auftragswerks die Materialbahn mit einer Schicht des Auftragsmediums bestrichen wird und das Strichergebnis sodann mittels einer Messsensorik auf Abweichungen von einem gewünschten Strichergebnis hin untersucht wird, wobei im Falle der Feststellung solcher Abweichungen entweder Korrekturmaßnahmen eingeleitet werden oder eine Warnung auf optischem oder akustischem Wege an das Bedienungspersonal ausgegeben wird.

Aus der DE 102 53 822 A1 ist ein Verfahren und eine Vorrichtung zur automatischen Sensorkalibrierung bekannt, die bei der Herstellung einer Faserstoffbahn, insbesondere einer Papier- oder Kartonbahn, dazu dienen, für den Herstellungsprozess benötigte Parameter zu messen. Zur Korrektur der von einem Sensor durchgeführten Online-Messung wird eine Labormessung durchgeführt, die auf einer an einem Ventil abgefüllten Flüssigkeitsprobe aus einer Fasserstoffsuspension beruht, wobei das bei der Labormessung erzielte Ergebnis dazu verwendet wird, den Sensor, dessen Messergebnis von dem tatsächlichen Messwert abweicht, mittels eines automatischen Verfahrens, als Online-Kalibrierung bezeichnet, zu kalibrieren.

Die EP-A-0 829 575 offenbart ein Verfahren und eine Vorrichtung zum direkten oder indirekten Auftragen eines flüssigen oder pastösen Mediums auf eine laufende Materialbahn, insbesondere aus Papier oder Karton, wobei während des Auftragens das Querprofil des Mediums gesteuert beeinflusst wird und in Durchlaufrichtung danach das Längsprofil des zuvor aufgetragenen Mediums gesteuert beeinflusst wird. Die Steuerung des Querprofils und die Steuerung des Längsprofils des aufgetragenen Mediums erfolgen separat voneinander in automatischen Regelkreisen aufgrund von Messungen des aufgetragenen Profils. Fig. 3 offenbart darüber hinaus eine Anordnung, welche zum beidseitigen Beschichten einer Materialbahn geeignet ist, wobei in diesem Fall das Medium zunächst von zwei getrennten Auftragseinrichtungen auf die Mantelflächen von zwei Auftragswalzen aufgetragen wird, wonach das von der jeweiligen Auftragseinrichtung aufgebrachte Medium mit der Drehung der Auftragswalze zunächst eine Egalisierungseinrichtung passiert, bevor das Medium anschließend mit der weiteren Drehung der Auftragswalze in einen Auftragsspalt gelangt, wo das Medium auf die laufende Materialbahn übertragen wird, die durch den Walzenspalt hindurchgeführt wird.

Die US-A-6,132,805 offenbart ein Verfahren zum direkten oder indirekten Auftragen eines flüssigen oder pastösen Mediums auf eine laufende Materialbahn, insbesondere aus Papier oder Karton, mittels eines Auftragswerks mit einer Auftragseinrichtung, einem Rakelelement sowie einer Rakelelementhalterung, an der das Rakelelement gehalten ist. Ferner sind Messstationen vorgesehen, die einer Recheneinheit Werte über das Quer- und/oder Längsprofil der unbeschichteten Materialbahn und der beschichteten Materialbahn zuführen, um auf Grundlage der erfassten Messergebnisse eine Düsenspaltweite der Auftragseinrichtung entsprechend einzustellen.

Eine Aufgabe der Erfindung ist, beim beidseitigen Streichen eine Berücksichtigung des Strichgewichts pro Materialbahnseite (allgemein des flächenbezogenen Einzelauftrags auf die jeweilige Materialbahnseite) auf Grundlage des erfassten Gesamt-Strichgewichts (allgemein des flächenbezogenen Gesamtauftrags an Auftragsmedium auf beide Seiten der Materialbahn) zu ermöglichen.

Zur Lösung dieser Aufgabe schlägt die Erfindung nach einem Aspekt bezogen auf die eingangs angesprochene Maschine vor, dass diese eine an der Sensoranordnung angeschlossene Bestimmungseinrichtung aufweist, die wenigstens eine den flächenbezogenen Gesamtauftrag an Auftragsmedium auf beide Seiten der Materialbahn oder die hiervon abhängige Größe repräsentierende oder wiederspiegelnde oder angebende Ausgabe von der Sensoranordnung empfängt und auf Grundlage dieser Ausgabe und eines eine Aufteilungsrelation des flächenbezogenen Gesamtauftrags auf die beiden Seiten der Materialbahn repräsentierenden Aufteilungswerts die flächenbezogenen Einzelaufträge an Auftragsmedium für beide Seiten der Materialbahn bestimmt.

In diesem Zusammenhang stellt die Erfindung ferner bereit ein Verfahren zum Bestimmen von flächenbezogenen Einzelaufträgen an Auftragsmedium beim beidseitigen Auftragen eines flüssigen oder pastösen Auftragsmedium mittels wenigstens eines Auftragswerks auf eine laufende Materialbahn, insbesondere aus Papier oder Karton, bei dem wenigstens eine den flächenbezogenen Gesamtauftrag an Auftragsmedium auf beide Seiten der Materialbahn oder eine hiervon abhängige Größe repräsentierende oder wiederspiegelnde oder angebende Ausgabe von einer Sensoranordnung empfangen und auf Grundlage dieser Ausgabe und eines eine Aufteilungsrelation des flächenbezogenen Gesamtauftrags auf die beiden Seiten der Materialbahn repräsentierenden Aufteilungswerts die flächenbezogenen Einzelaufträge an Auftragsmedium für beide Seiten der Materialbahn bestimmt wird.

Nach dem Erfindungsvorschlag wird die Messung des flächenbezogenen Einzelauftrags, also etwa des Strichgewichts pro Materialbahnseite, mittels spezieller Sensoren, etwa der angesprochenen Infrarot-Reflektions-Sensoren entbehrlich und die damit verbundene, aufwendige Kalibrierung kann entfallen. Man kann aus den Messergebnissen zum Gesamtstrich und den ermittelten Einzel-Strichgewichten bzw. der Strichgewichtsdifferenz zwischen beiden Seiten beispielsweise eine Strichgewichtsregelung pro Materialbahnseite realisieren. Das Strichgewicht pro Materialbahnseite (allgemein der flächenbezogene Einzelauftrag an Auftragsmedium pro Materialbahnseite) kann dabei beispielsweise als Ist-Wert in die Regelung des seitenbezogenen Strichauftrags eingehen, gemeinsam mit einem seitenbezogenen Soll-Wert oder/und einem Soll-Wert für den Gesamtstrich.

Es wird insbesondere an eine rechnerische Aufteilung des erhaltenen flächenbezogenen Gesamtauftrags an Auftragsmedium (des Gesamtstrichs) auf die beiden Materialbahnseiten gedacht, gemäß der durch den Aufteilungswert gegebenen Aufteilungsrelation. Die Aufteilungsrelation bzw. der Aufteilungswert können vorgegebene, etwa aus einer Kalibrierung oder Einstellung der Strichaufteilung zu Beginn des Auftragens resultierende Größen sein, oder - vorzugsweise - aus zusätzlichen Messungen an der laufenden Materialbahn resultierende Größen.

Der Aufteilungswert kann eine Größe sein, die die in diesem Fall als Aufteilungsverhältnis sich darstellende Aufteilungsrelation des flächenbezogenen Gesamtauftrags auf die beiden Seiten der Materialbahn im Sinne einer Quotientenbildung angibt. Der Aufteilungswert kann dann zweckmäßig Aufteilungsfaktor genannt werden. Der Aufteilungswert kann aber auch die Aufteilung des flächenbezogenen Gesamtauftrags auf die beiden Seiten der Materialbahn im Sinne einer Differenz angeben und dann zweckmäßig als Aufteilungsdifferenzwert oder Aufteilungsdifferenz bezeichnet werden.

Es wird bevorzugt daran gedacht, dass die Sensoranordnung wenigstens einen einer der Seiten der Materialbahn zugeordneten Sensor aufweist, der anspricht auf den flächenbezogenen Einzelauftrag an Auftragsmedium auf die zugeordnete Seite der Materialbahn oder/und auf wenigstens eine vom flächenbezogenen Einzelauftrag an Auftragsmedium auf die zugeordnete Seite der Materialbahn abhängige Eigenschaft der Materialbahn. Besonders bevorzugt ist, dass die Sensoranordnung in Zuordung zu beiden Seiten der Materialbahn jeweils wenigstens einen Sensor aufweist, der anspricht auf den flächenbezogenen Einzelauftrag an Auftragsmedium auf die zugeordnete Seite der Materialbahn oder/und auf wenigstens eine vom flächenbezogenen Einzelauftrag an Auftragsmedium auf die zugeordnete Seite der Materialbahn abhängige Eigenschaft der Materialbahn. Es wird vor allem daran gedacht, dass dieser Sensor bzw. diese Sensoren nicht unmittelbar auf den flächenbezogenen Einzelauftrag ansprechen, sondern auf eine hierzu abhängige, demgegenüber einfacher und zuverlässiger messbare Größe.

Weiterbildend wird vorgeschlagen, dass die Bestimmungseinrichtung oder eine weitere Bestimmungseinrichtung der Regeleinrichtung die den flächenbezogenen Einzelauftrag an Auftragsmedium auf die dem Sensor zugeordnete Seite der Materialbahn oder die hiervon abhängige Größe repräsentierende oder wiederspiegelnde oder angebende weitere Ausgabe von der Sensoranordnung empfängt und auf Grundlage dieser Ausgabe den die Aufteilungsrelation des flächenbezogenen Gesamtauftrags auf die beiden Seiten der Materialbahn repräsentierenden Aufteilungswert bestimmt. Betreffend das Verfahren wird in diesem Zusammenhang vorgeschlagen, dass wenigstens eine den flächenbezogenen Einzelauftrag an Auftragsmedium auf eine Seite der Materialbahn oder eine hiervon abhängige Größe repräsentierende oder wiederspiegelnde oder angebende weitere Ausgabe von der Sensoranordnung empfangen und auf Grundlage dieser Ausgabe der die Aufteilungsrelation des flächenbezogenen Gesamtauftrags auf die beiden Seiten der Materialbahn repräsentierenden Aufteilungswert bestimmt wird.

Wie schon angedeutet, kann die Maschine vorteilhaft wenigstens eine die Bestimmungseinrichtung umfassende Regeleinrichtung umfassen, die die wenigstens eine den flächenbezogenen Gesamtauftrag an Auftragsmedium auf beide Seiten der Materialbahn oder die hiervon abhängige Größe repräsentierende oder wiederspiegelnde oder angebende Ausgabe von der Sensoranordnung empfängt und auf Grundlage dieser Ausgabe den flächenbezogenen Gesamtauftrag an Auftragsmedium auf beide Seiten der Materialbahn durch Ansteuerung des wenigstens einen Auftragwerks einem vorgegebenen oder vorgebbaren Gesamt-Soll zumindest annähert. Weiterbildend wird vorgeschlagen, dass das wenigstens eine Auftragswerk für beide Seiten der Materialbahn eine individuelle Einstellung des flächenbezogenen Einzelauftrags an Auftragsmedium zulässt oder dass den beiden Seiten der Materialbahn jeweils wenigstens ein eigenes, die individuelle Einstellung des flächenbezogenen Einzelauftrags an Auftragsmedium für die jeweilige Seite der Materialbahn zulassendes Auftragswerk zugeordnet ist, und dass die Regeleinrichtung in Zuordnung zu den beiden Seiten der Materialbahn jeweils wenigstens einen Regler umfasst, der auf Grundlage des durch die Bestimmungseinheit bestimmten flächenbezogenen Einzelauftrags für die jeweilige Seite der Materialbahn durch Ansteuerung des Auftragwerks bzw. des der Seite zugeordneten Auftragswerks individuell den flächenbezogenen Einzelauftrags an Auftragsmedium einem vorgegebenen oder vorgebbaren jeweiligen Einzel-Soll zumindest annähert.

Nach einem anderen Aspekt betrifft die Erfindung eine Maschine zum beidseitigen Auftragen eines flüssigen oder pastösen Auftragsmedium mittels wenigstens eines Auftragswerks auf eine laufende Materialbahn, insbesondere aus Papier oder Karton, mit einer Sensoranordnung, die anspricht auf den flächenbezogenen Gesamtauftrag an Auftragsmedium auf beide Seiten der Materialbahn oder/und auf wenigstens eine vom flächenbezogenen Gesamtauftrag an Auftragsmedium auf beide Seiten der Materialbahn abhängige Größe, und mit wenigstens einer Regeleinrichtung, die wenigstens eine den flächenbezogenen Gesamtauftrag an Auftragsmedium auf beide Seiten der Materialbahn oder die hiervon abhängige Größe repräsentierende oder wiederspiegelnde oder angebende Ausgabe von der Sensoranordnung empfängt und auf Grundlage dieser Ausgabe den flächenbezogenen Gesamtauftrag an Auftragsmedium auf beide Seiten der Materialbahn durch Ansteuerung des wenigstens einen Auftragwerks einem vorgegebenen oder vorgebbaren Gesamt-Soll zumindest annähert.

Für diese Maschine wird nach der Erfindung erfindungsgemäß vorgeschlagen, dass das wenigstens eine Auftragswerk für beide Seiten der Materialbahn eine individuelle Einstellung des flächenbezogenen Einzelauftrags an Auftragsmedium zulässt oder dass den beiden Seiten der Materialbahn jeweils wenigstens ein eigenes, die individuelle Einstellung des flächenbezogenen Einzelauftrags an Auftragsmedium für die jeweilige Seite der Materialbahn zulassendes Auftragswerk zugeordnet ist, dass die Sensoranordnung wenigstens einen einer der Seiten der Materialbahn zugeordneten Sensor aufweist, der anspricht auf den flächenbezogenen Einzelauftrag an Auftragsmedium auf die zugeordnete Seite der Materialbahn oder/und auf wenigstens eine vom flächenbezogenen Einzelauftrag an Auftragsmedium auf die zugeordnete Seite der Materialbahn abhängige Eigenschaft der Materialbahn, und dass die Regeleinrichtung wenigstens eine den flächenbezogenen Einzelauftrag an Auftragsmedium auf die dem Sensor zugeordnete Seite der Materialbahn oder die hiervon abhängige Eigenschaft repräsentierende oder wiederspiegelnde oder angebende weitere Ausgabe von der Sensoranordnung empfängt und auf Grundlage dieser Ausgabe in Kombination mit der den flächenbezogenen Gesamtauftrag an Auftragsmedium auf beide Seiten der Materialbahn oder die hiervon abhängige Größe repräsentierenden oder wiederspiegelnden oder angebenden Ausgabe durch Ansteuerung des Auftragwerks bzw. der Auftragswerke für beide Seiten der Materialbahn jeweils individuell den flächenbezogenen Einzelauftrags an Auftragsmedium einem vorgegebenen oder vorgebbaren jeweiligen Einzel-Soll zumindest annähert.

In diesem Zusammenhang stellt die Erfindung ferner ein Verfahren zum beidseitigen Auftragen eines flüssigen oder pastösen Auftragsmedium mittels wenigstens eines Auftragswerks auf eine laufende Materialbahn, insbesondere aus Papier oder Karton, bereit, bei dem wenigstens eine den flächenbezogenen Gesamtauftrag an Auftragsmedium auf beide Seiten der Materialbahn oder eine hiervon abhängige Größe repräsentierende oder wiederspiegelnde oder angebende Ausgabe von einer Sensoranordnung empfangen und auf Grundlage dieser Ausgabe der flächenbezogenen Gesamtauftrag an Auftragsmedium auf beide Seiten der Materialbahn durch Ansteuerung des wenigstens einen Auftragwerks einem vorgegebenen oder vorgebbaren Gesamt-Soll zumindest angenähert wird. Erfindungsgemäß wird vorgeschlagen, dass wenigstens eine den flächenbezogenen Einzelauftrag an Auftragsmedium auf eine Seite der Materialbahn oder eine hiervon abhängige Eigenschaft repräsentierende oder wiederspiegelnde oder angebende weitere Ausgabe von der Sensoranordnung empfangen und auf Grundlage dieser Ausgabe in Kombination mit der den flächenbezogenen Gesamtauftrag an Auftragsmedium auf beide Seiten der Materialbahn oder die hiervon abhängige Größe repräsentierenden oder wiederspiegelnden oder angebenden Ausgabe durch Ansteuerung des Auftragwerks bzw. der Auftragswerke für beide Seiten der Materialbahn jeweils individuell der flächenbezogene Einzelauftrags an Auftragsmedium einem vorgegebenen oder vorgebbaren jeweiligen Einzel-Soll zumindest angenähert wird.

Nach der Erfindung ist eine Regelung des flächenbezogenen Einzelauftrags an Auftragsmedium (ggf. des Strichgewichts pro Seite) möglich auf Grundlage des flächenbezogenen Gesamtauftrags an Auftragsmedium auf beide Seiten, ggf. des durch konventionelle Mittel gemessenen Gesamtstrichs, in Kombination mit der Ausgabe wenigstens eines weiteren Sensors, der auf den flächenbezogenen Einzelauftrag an Auftragsmedium auf die zugeordnete Seite der Materialbahn oder/und auf wenigstens eine vom flächenbezogenen Einzelauftrag an Auftragsmedium auf die zugeordnete Seite der Materialbahn abhängige Eigenschaft der Materialbahn anspricht und eine entsprechende Ausgabe bereitstellt.

Es kommt im Prinzip in Betracht, einen dezidierten Strichgewicht-Sensor, der etwa im Infrarot-Absorptionsverfahren reflektiv das Strichgewicht misst, zu verwenden. Man könnte ggf. mit einem einzigen Sensor auskommen, der das Strichgewicht nur für eine Materialbahnseite bestimmt. Gegenüber der Ausgestaltung der Maschine mit zwei Strichgewichtsensoren, die jeweils einer Materialbahnseite zugeordnet sind, ergäbe sich der Vorteil, dass nur ein Sensor zu kalibrieren ist. Aus dem auf Grundlage der Messergebnisse der Sensoranordnung bestimmten Gesamtstrich und den für eine Seite gemessenen Einzelstrich könnte dann der Einzelstrich für die andere Materialbahnseite bestimmt werden. Demgegenüber ist es aber bevorzugt, dass der Sensor auf eine vom flächenbezogenen Einzelauftrag an Auftragsmedium auf die zugeordnete Seite der Materialbahn abhängige Eigenschaft der Materialbahn anspricht, die einfacher als das Strichgewicht selbst messbar ist. Es wird beispielsweise an die Messung der Weiße, des Glanzes oder der Farbe der Materialbahn gedacht.

Betreffend die erfindungsgemäße Maschine wird weiterbildend vorgeschlagen, dass die Sensoranordnung in Zuordung zu beiden Seiten der Materialbahn jeweils wenigstens einen Sensor aufweist, der anspricht auf den flächenbezogenen Einzelauftrag an Auftragsmedium auf die zugeordnete Seite der Materialbahn oder/und auf wenigstens eine vom flächenbezogenen Einzelauftrag an Auftragsmedium auf die zugeordnete Seite der Materialbahn abhängige Eigenschaft der Materialbahn.

Es kann die Regeleinrichtung vorteilhaft eine Bestimmungseinrichtung umfassen, die die wenigstens eine den flächenbezogenen Gesamtauftrag an Auftragsmedium auf beide Seiten der Materialbahn oder die hiervon abhängige Größe repräsentierende oder wiederspiegelnde oder angebende Ausgabe von der Sensoranordnung empfängt und auf Grundlage dieser Ausgabe und eines eine Aufteilungsrelation des flächenbezogenen Gesamtauftrags auf die beiden Seiten der Materialbahn repräsentierenden Aufteilungswerts die flächenbezogenen Einzelaufträge an Auftragsmedium für beide Seiten der Materialbahn bestimmt. Betreffend das Verfahren wird in diesem Zusammenhang vorgeschlagen, dass auf Grundlage der wenigstens einen den flächenbezogenen Gesamtauftrag an Auftragsmedium auf beide Seiten der Materialbahn oder die hiervon abhängige Größe repräsentierenden oder wiederspiegelnden oder angebende Ausgabe von der Sensoranordnung und eines eine Aufteilungsrelation des flächenbezogenen Gesamtauftrags auf die beiden Seiten der Materialbahn repräsentierenden Aufteilungswerts die flächenbezogenen Einzelaufträge an Auftragsmedium für beide Seiten der Materialbahn bestimmt werden.

Bei dem Aufteilungswert kann es sich wiederum um einen ein Aufteilungsverhältnis im Sinne eines Quotienten angebenden "Aufteilungsfaktor" handeln, oder um eine die Aufteilung des flächenbezogenen Gesamtauftrags auf die beiden Seiten der Materialbahn im Sinne einer Differenz angebenden "Aufteilungsdifferenz". Betreffend einen das Aufteilungsverhältnis im Sinne eines Quotienten angebenden Aufteilungswert bzw. "Aufteilungsfaktor" wird speziell auch die Möglichkeit erwogen, dass bei einer Änderung des flächenbezogenen Gesamtauftrags auf die beiden Seiten im Zuge des Auftragens das Aufteilungsverhältnis konstant gehalten wird. Diese Möglichkeit oder dieser Vorschlag bezieht sich sowohl auf beabsichtigte als auch an sich unbeabsichtigte Änderungen des flächenbezogenen Gesamtauftrags auf die beiden Seiten der Materialbahn.

Nach einer in diesem Zusammenhang bevorzugten Ausgestaltung der Regeleinrichtung umfasst diese in Zuordnung zu den beiden Seiten der Materialbahn jeweils wenigstens einen Regler, der auf Grundlage des durch die Bestimmungseinheit bestimmten flächenbezogenen Einzelauftrags für die jeweilige Seite der Materialbahn durch Ansteuerung des Auftragwerks bzw. des der Seite zugeordneten Auftragswerks individuell den flächenbezogenen Einzelauftrags an Auftragsmedium dem vorgegebenen oder vorgebbaren jeweiligen Einzel-Soll zumindest annähert. Betreffend das Verfahren wird in diesem Zusammenhang vorgeschlagen, dass für beide Seiten der Materialbahn auf Grundlage des bestimmten flächenbezogenen Einzelauftrags für die jeweilige Seite durch Ansteuerung des Auftragwerks bzw. des der Seite zugeordneten Auftragswerks individuell der flächenbezogene Einzelauftrag an Auftragsmedium dem vorgegebenen oder vorgebbaren jeweiligen Einzel-Soll zumindest annähert wird.

Der Aufteilungswert kann vorgegeben sein, beispielsweise aufgrund einer Kalibrierung oder einer Einstellung zu Beginn des Auftragens. Demgegenüber ist es bei der erfindungsgemäßen Maschine aber bevorzugt, dass die Bestimmungseinrichtung oder eine weitere Bestimmungseinrichtung der Regeleinrichtung die den flächenbezogenen Einzelauftrag an Auftragsmedium auf die dem Sensor zugeordnete Seite der Materialbahn oder die hiervon abhängige Größe repräsentierende oder wiederspiegelnde oder angebende weitere Ausgabe von der Sensoranordnung empfängt und auf Grundlage dieser Ausgabe den die Aufteilungsrelation des flächenbezogenen Gesamtauftrags auf die beiden Seiten der Materialbahn repräsentierenden Aufteilungswert bestimmt. Für das erfindungsgemäße Verfahren wird in diesem Zusammenhang vorgeschlagen, dass auf Grundlage der den flächenbezogenen Einzelauftrag an Auftragsmedium auf die betreffend Seite der Materialbahn oder die hiervon abhängigen Größe repräsentierende oder wiederspiegelnde oder angebende weiteren Ausgabe der die Aufteilungsrelation des flächenbezogenen Gesamtauftrags auf die beiden Seiten der Materialbahn repräsentierende Aufteilungswert bestimmt wird.

Die Maschine kann dafür ausgelegt sein, dass für beide Seiten der Materialbahn das jeweilige Einzel-Soll für den flächenbezogenen Einzelauftrag an Auftragsmedium vorgegeben oder vorgebbar ist. In diesem Zusammenhang wird für das erfindungsgemäße Verfahren vorgeschlagen, dass für beide Seiten der Materialbahn das jeweilige Einzel-Soll für den flächenbezogenen Einzelauftrag an Auftragsmedium vorgegeben wird.

Es wird in diesem Zusammenhang betreffend die Maschine insbesondere daran gedacht, dass die Ansteuerung des Auftragwerks bzw. der den beiden Materialbahnseiten zugeordneten Auftragswerke durch die beiden Regler zur Annäherung der flächenbezogenen Einzelaufträge an Auftragsmedium an das vorgegebene oder vorgebbare jeweilige Einzel-Soll die Annäherung des flächenbezogenen Gesamtauftrags an Auftragsmedium auf beide Seiten der Materialbahn an das der Summe der Einzel-Solls entsprechende Gesamt-Soll ergibt. Bei der Verfahrensdurchführung kann dementsprechend die Ansteuerung des Auftragswerks bzw. der den beiden Materialbahnseiten zugeordneten Auftragswerke zur Annäherung der flächenbezogenen Einzelaufträge an Auftragsmedium an das vorgegebene oder vorgebbare jeweilige Einzel-Soll die Annäherung des flächenbezogenen Gesamtauftrags an Auftragsmedium an beide Seiten der Materialbahn an das der Summe der Einzel-Solls entsprechende Gesamt-Soll ergeben. Eine zusätzliche Regelung zur Annäherung des flächenbezogenen Gesamtauftrags an das Gesamt-Soll ist damit entbehrlich. Insbesondere braucht dann nicht noch ein Gesamt-Soll zusätzlich zu den Einzel-Solls vorgegeben werden, da dieses sich unmittelbar aus den Einzel-Solls ergibt, nämlich insbesondere deren Summe entspricht.

Eine andere Möglichkeit ist, dass die Maschine dafür ausgelegt ist, dass das Gesamt-Soll für den flächenbezogenen Einzelauftrag an Auftragsmedium vorgegeben oder vorgebbar ist. Betreffend das Verfahren kann man dementsprechend vorsehen, dass das Gesamt-Soll für den flächenbezogenen Einzelauftrag an Auftragsmedium vorgegeben wird.

Betreffend die Maschine wird in diesem Zusammenhang weiterbildend vorgeschlagen, dass die oder eine Bestimmungseinrichtung der Regeleinrichtung das jeweilige Einzel-Soll für den flächenbezogenen Einzelauftrag an Auftragsmedium auf Grundlage eines oder des eine Soll-Aufteilungsrelation des flächenbezogenen Gesamtauftrags auf die beiden Seiten der Materialbahn repräsentierenden Aufteilungswerts bestimmt. Bei dem Verfahren kann dementsprechend das jeweilige Einzel-Soll für den flächenbezogenen Einzelauftrag an Auftragsmedium auf Grundlage eines oder des eine Soll-Aufteilungsrelation des flächenbezogenen Gesamtauftrags auf die beiden Seiten der Materialbahn repräsentierenden Aufteilungswerts bestimmt werden.

Es wird in diesem Zusammenhang vor allem daran gedacht, dass als die Soll-Aufteilungsrelation repräsentierender Aufteilungswert (ggf. Aufteilungsfaktor oder Aufteilungsdifferenz) ein von dem bestimmten (insbesondere durch die Bestimmungseinrichtung bestimmten) Aufteilungswert zu unterscheidender Soll-Aufteilungswert vorgegeben oder vorgebbar ist bzw. vorgegeben wird.

Eine zweckmäßige Auslegung der Maschine zeichnet sich dadurch aus, dass in Bezug auf wenigstens eine Seite der Materialbahn für wenigstens eine vom flächenbezogenen Einzelauftrag an Auftragsmedium abhängige Eigenschaft der Materialbahn, auf die der der (jeweiligen) Seite der Materialbahn zugeordnete Sensor anspricht, eine Soll-Eigenschaft oder wenigstens eine Soll-Relation zu einer anderen Eigenschaft der Materialbahn vorgegeben oder vorgebbar ist. Es wird insbesondere daran gedacht, dass in Bezug auf beide Seiten der Materialbahn für wenigstens eine vom flächenbezogenen Einzelauftrag an Auftragsmedium auf die jeweilige Seite abhängige Eigenschaft der Materialbahn, auf die der der jeweiligen Seite der Materialbahn zugeordnete Sensor anspricht, eine Soll-Eigenschaft oder wenigstens eine Soll-Relation zu einer anderen Eigenschaft der Materialbahn oder eine Soll-Relation zwischen der vom flächenbezogenen Einzelauftrag an Auftragsmedium abhängigen Eigenschaft in Bezug auf die eine Seite der Materialbahn und der vom flächenbezogenen Einzelauftrag an Auftragsmedium abhängigen Eigenschaft in Bezug auf die andere Seite der Materialbahn vorgegeben oder vorgebbar ist.

Betreffend das erfindungsgemäße Verfahren wird dementsprechend vorgeschlagen, dass in Bezug auf wenigstens eine Seite der Materialbahn für wenigstens eine vom flächenbezogenen Einzelauftrag an Auftragsmedium abhängige Eigenschaft der Materialbahn, auf die wenigstens ein einer betreffenden Seite der Materialbahn zugeordneter Sensor der Sensoranordnung anspricht, eine Soll-Eigenschaft oder wenigstens eine Soll-Relation zu einer anderen Eigenschaft der Materialbahn vorgegeben wird. Es wird vor allem daran gedacht, dass in Bezug auf beide Seiten der Materialbahn für wenigstens eine vom flächenbezogenen Einzelauftrag an Auftragsmedium auf die jeweilige Seite abhängige Eigenschaft der Materialbahn, auf die wenigstens ein der jeweiligen Seite der Materialbahn zugeordneter Sensor anspricht, eine Soll-Eigenschaft oder wenigstens eine Soll-Relation zu einer anderen Eigenschaft der Materialbahn oder eine Soll-Relation zwischen der vom flächenbezogenen Einzelauftrag an Auftragsmedium abhängigen Eigenschaft in Bezug auf die eine Seite der Materialbahn und der vom flächenbezogenen Einzelauftrag an Auftragsmedium abhängigen Eigenschaft in Bezug auf die andere Seite der Materialbahn vorgegeben wird.

Eine Möglichkeit für die Ausgestaltung der Regeleinrichtung in diesem Zusammenhang ist, dass diese in Zuordnung zu den beiden Seiten der Materialbahn jeweils wenigstens einen Regler umfasst, der auf Grundlage der vorgegebenen Soll-Eigenschaft oder Soll-Relation und der den flächenbezogenen Einzelauftrag an Auftragsmedium jeweilige Seite der Materialbahn oder die hiervon abhängige Eigenschaft repräsentierenden oder wiederspiegelnden oder angebenden weiteren Ausgabe durch Ansteuerung des Auftragwerks bzw. des der Seite zugeordneten Auftragswerks in Bezug auf den flächenbezogenen Einzelauftrags an Auftragsmedium die durch den jeweiligen Sensor erfasste Eigenschaft der vorgegebenen oder vorgebbaren Soll-Eigenschaft bzw. einer Erfüllung der vorgegebenen oder vorgebbaren Soll-Relation zumindest annähert. Für das erfindungsgemäße Verfahren wird in diesem Zusammenhang vorgeschlagen, dass auf Grundlage der vorgegebenen Soll-Eigenschaft oder Soll-Relation und der den flächenbezogenen Einzelauftrag an Auftragsmedium der betreffenden Seite der Materialbahn oder die hiervon abhängige Eigenschaft repräsentierenden oder wiederspiegelnden oder angebenden weiteren Ausgabe durch Ansteuerung des Auftragwerks bzw. des der Seite zugeordneten Auftragswerks in Bezug auf den flächenbezogenen Einzelauftrags an Auftragsmedium die durch den jeweiligen Sensor erfasste Eigenschaft der vorgegebenen oder vorgebbaren Soll-Eigenschaft bzw. einer Erfüllung der vorgegebenen oder vorgebbaren Soll-Relation zumindest angenähert wird.

Nach einer anderen zweckmäßigen Ausgestaltung der Regeleinrichtung weist diese in Zuordnung zu beiden Seiten der Materialbahn wenigstens einen ersten und wenigstens einen zweiten Regler auf, die gemeinsam direkt oder indirekt das Auftragswerk bzw. die Auftragswerke ansteuern. Dabei ist vorgesehen, dass der erste Regler auf Grundlage des Gesamt-Solls für den flächenbezogenen Einzelauftrag an Auftragsmedium und der den flächenbezogenen Gesamtauftrag an Auftragsmedium auf beide Seiten der Materialbahn oder die hiervon abhängige Größe repräsentierenden oder wiederspiegelnden oder angebenden Ausgabe zumindest eine Annäherung des flächenbezogenen Gesamtauftrags an Auftragsmedium auf beide Seiten der Materialbahn an das vorgegebene oder vorgebbare Gesamt-Soll vorsieht und dass der zweite Regler auf Grundlage der Soll-Eigenschaft oder Soll-Eigenschaften oder Soll-Relation oder Soll-Relationen und der den flächenbezogenen Einzelauftrag an Auftragsmedium der betreffenden Seite der Materialbahn oder die hiervon abhängige Eigenschaft repräsentierenden oder wiederspiegelnden oder angebenden weiteren Ausgabe zumindest eine Annäherung der durch den wenigstens einen Sensor bzw. die Sensoren erfassten Eigenschaft an die vorgegebene oder vorgebbare Soll-Eigenschaft bzw. an eine Erfüllung der vorgegebenen oder vorgebbaren Soll-Relation vorsieht. In diesem Zusammenhang ist es besonders bevorzugt, dass die Regeleinrichtung eine Ansteuereinrichtung umfasst, die auf Grundlage wenigstens einer ersten Regelausgabe (ggf. Führungsgröße) des ersten Reglers und wenigstens einer zweiten Regelausgabe (ggf. Führungsgröße) des zweiten Reglers das Auftragswerk bzw. die Auftragswerke ansteuert im Sinne einer Aufteilung eines durch die erste Regelausgabe (Führungsgröße) vorgesehenen, sich auf beide Seiten der Materialbahn beziehenden Gesamtauftrags auf zwei sich nur jeweils auf eine Seite der Materialbahn beziehende Einzelaufträge nach Maßgabe der zweiten Regelausgabe (Führungsgröße).

Für das erfindungsgemäße Verfahren wird in diesem Zusammenhang vorgeschlagen, dass auf Grundlage des Gesamt-Solls für den flächenbezogenen Einzelauftrag an Auftragsmedium und der den flächenbezogenen Gesamtauftrag an Auftragsmedium auf beide Seiten der Materialbahn oder die hiervon abhängige Größe repräsentierenden oder wiederspiegelnden oder angebenden Ausgabe zumindest eine Annäherung des flächenbezogenen Gesamtauftrags an Auftragsmedium auf beide Seiten der Materialbahn an das vorgegebene oder vorgebbare Gesamt-Soll bewirkt wird durch Ausgabe wenigstens einer ersten Regelausgabe (ggf. Führungsgröße) und zugleich auf Grundlage der Soll-Eigenschaft oder Soll-Eigenschaften oder Soll-Relation oder Soll-Relationen und der den flächenbezogenen Einzelauftrag an Auftragsmedium der betreffenden Seite der Materialbahn oder die hiervon abhängige Eigenschaft repräsentierenden oder wiederspiegelnden oder angebenden weiteren Ausgabe zumindest eine Annäherung der durch den wenigstens einen Sensor bzw. die Sensoren erfassten Eigenschaft an die vorgegebene oder vorgebbare Soll-Eigenschaft bzw. an eine Erfüllung der vorgegebenen oder vorgebbaren Soll-Relation bewirkt wird durch Ausgabe wenigstens einer zweiten Regelausgabe (ggf. Führungsgröße). Es wird in diesem Zusammenhang vor allem daran gedacht, dass auf Grundlage der ersten Regelausgabe (Führungsgröße) und der zweiten Regelausgabe (Führungsgröße) das Auftragswerk bzw. die Auftragswerke angesteuert wird/werden im Sinne einer Aufteilung eines durch die erste Regelausgabe vorgesehenen, sich auf beide Seiten der Materialbahn beziehenden Gesamtauftrags auf zwei sich nur jeweils auf eine Seite der Materialbahn beziehende Einzelaufträge nach Maßgabe der zweiten Regelausgabe.

Es wurde angesprochen, dass die Sensoranordnung wenigstens zwei Flächengewichtssensoren umfassen kann. Es wird in diesem Zusammenhang vor allem daran gedacht, dass von den Flächengewichtssensoren wenigstens einer das Flächengewicht der Materialbahn vor dem Auftragen und wenigstens ein anderer das Flächengewicht der Materialbahn nach dem Auftragen auf beide Seiten erfasst, und dass eine/die Bestimmungseinrichtung dafür ausgelegt ist, aus den Flächengewichten vor und nach dem Auftragen den flächenbezogenen Gesamtauftrag an Auftragsmedium auf beide Seiten der Materialbahn, insbesondere das Gesamt-Gewicht, zu bestimmen. Das Verfahren kann dementsprechend den Schritt umfassen, dass aus den Flächengewichten vor und nach dem Auftragen der flächenbezogene Gesamtauftrag an Auftragsmedium auf beide Seiten der Materialbahn, insbesondere das Gesamt-Strichgewicht, bestimmt wird.

Ferner kann, wie ebenfalls schon angesprochen wurde, die Sensoranordnung in Zuordnung zu wenigstens einer der Seiten der Materialbahn, vorzugsweise in Zuordnung zu beiden Seiten der Materialbahn (jeweils) wenigstens einen insbesondere optisch-reflektiv auf den flächenbezogenen Einzelauftrag an Auftragsmedium auf die zugeordnete Seite der Materialbahn oder/und auf wenigstens eine von flächenbezogenen Einzelauftrag an Auftragsmedium auf die zugeordnete Seite der Materialbahn abhängige Eigenschaft der Materialbahn ansprechenden Sensor, insbesondere Glanz-Sensor oder Farb-Sensor oder Weiße-Sensor, umfassen.

Nach einer bevorzugten Ausgestaltung der Maschine kann eine/die Bestimmungseinrichtung dafür ausgelegt sein, eine Relation, insbesondere eine Differenz oder ein Verhältnis, zwischen einer sich auf die eine Seite der Materialbahn beziehenden, die vom flächenbezogenen Einzelauftrag an Auftragsmedium auf diese Seite der Materialbahn abhängige Eigenschaft der Materialbahn repräsentierenden Größe und einer sich auf die andere Seite der Materialbahn beziehenden, die vom flächenbezogenen Einzelauftrag an Auftragsmedium auf diese Seite der Materialbahn abhängige Eigenschaft der Materialbahn repräsentierenden Größen bestimmen, ggf. ein Weiße-Verhältnis oder Glanz-Verhältnis oder eine Weiße-Differenz oder Glanz-Differenz. Für das erfindungsgemäße Verfahren wird in diesem Zusammenhang vorgeschlagen, dass eine Relation, insbesondere eine Differenz oder ein Verhältnis, zwischen einer sich auf die eine Seite der Materialbahn beziehenden, die vom flächenbezogenen Einzelauftrag an Auftragsmedium auf diese Seite der Materialbahn abhängige Eigenschaft der Materialbahn repräsentierenden Größe und einer sich auf die andere Seite der Materialbahn beziehenden, die vom flächenbezogenen Einzelauftrag an Auftragsmedium auf diese Seite der Materialbahn abhängige Eigenschaft der Materialbahn repräsentierenden Größe bestimmt wird, ggf. ein Weiße-Verhältnis oder Glanz-Verhältnis oder eine Weiße-Differenz oder Glanz-Differenz.

Besonders bevorzugt ist betreffend die Regelung, dass für jede Seite gesondert ein Soll-Wert-Ist-Wert-Vergleich für das Strichgewicht durchgeführt wird. Eine Abweichung zwischen dem Soll-Wert und dem Ist-Wert kann als Eingangsgröße für eine konventionell beispielsweise durch einen Bediener zu verstellende Regelgröße, etwa Anpressdruck, Pumpmenge, Durchflussmenge, dienen. Bevorzugt ist eine automatisierte Regelung, so dass für jede Seite das gewünschte Strichgewicht automatisch eingestellt wird.

Die Erfindung wird im Folgenden anhand von in den Figuren gezeigten Ausführungsbeispielen näher erläutert.
- Fig. 1: zeigt ein Beispiel für die seitenbezogene Strichgewichtsermittlung auf Grundlage eines Aufteilungs- oder Splitwerts.
- Fig. 2: zeigt in Kombination mit Fig. 3a ein erstes Ausführungsbeispiel sowie in Kombination mit Fig. 3b ein zweites Ausführungsbeispiel für eine seitenbezogene Strichgewichtsregelung auf Grundlage des Aufteilungs- oder Splitwerts.
- Fig. 3: zeigt in der Teilfigur 3a die seitenbezogene Strichgewichtsregelung auf Grundlage eines ermittelten Ist-Einzel-Strichgewichts für die jeweilige Materialbahnseite sowie auf Grundlage eines Soll-Gesamtstrichs und in Teilfigur 3b die seitenbezogene Strichgewichtsregelung auf Grundlage eines ermittelten Ist-Einzel-Strichgewichts für die jeweilige Materialbahnseite sowie auf Grundlage eines jeweiligen Soll-Einzel-Strichgewichts.
- Fig. 4: zeigt schematisch eine Möglichkeit, wie der Aufteilungs- oder Splitwert durch Messungen an der beidseitig gestrichenen Materialbahn bestimmt werden kann, und zwar beim Ausführungsbeispiel speziell auf Grundlage einer Glanz-Differenz.
- Fig. 5: zeigt eine Abwandlung der Bestimmung des Aufteilungs- oder Splitwerts auf Grundlage einer normierten Glanz-Differenz anstelle einer unnormierten Glanz-Differenz.
- Fig. 6: dient zur Veranschaulichung von Verallgemeinerungen gegenüber den Bestimmungen des Aufteilungs- oder Splitwerts gemäß Fig. 4 oder 5, bei der allgemein auf Grundlage von Messergebnissen an den beiden gestrichenen Materialbahnseiten und Relationen zwischen diesen der Aufteilungs- oder Splitwert bestimmt wird.
- Fig. 7: zeigt ein weiteres Beispiel für eine seitenbezogene Strichgewichtsregelung auf Grundlage eines gemessenen Gesamtstrichs und weiteren, an beiden Seiten der gestrichenen Materialbahn gemessenen Materialbahneigenschaften.

Gemäß Fig. 1 wird eine Papierbahn 10 auf beiden Seiten mit Auftragsmedium 11o bzw. 11u, insbesondere Streichfarbe, beschichtet. Der Auftrag erfolgt mittels eines auf beide Materialbahnseiten wirkenden Auftragswerks 12 oder alternativ mittels zwei jeweils einer Materialbahnseite zugeordneten Auftragswerken 12a und 12b. Die Beschichtungsmenge auf die jeweilige Materialbahnseite kann durch geeignete Einstellparameter reguliert werden, beispielsweise über einen Rakelanpressdruck P oder eine Pumpmenge Q.

Mittels zweier Flächengewichtsensoren 14 und 16, die das Flächengewicht beispielsweise durch die Extinktion von radioaktiver Strahlung in Transmission durch die Materialbahn erfassen, ist die Gesamt-Beschichtungsmenge auf beide Materialbahnseiten, nämlich das so genannte Gesamt-Strichgewicht, bestimmbar. Hierzu ist in Laufrichtung L der Materialbahn, insbesondere Papierbahn oder Kartonbahn, der erste Sensor 14 vor dem Auftragswerk 12 bzw. den Auftragswerken 12a, 12b und der zweite Sensor 16 nach dem Auftragswerk 12 bzw. den Auftragswerken 12a, 12b angeordnet. Der erste Sensor erfasst das Flächengewicht M_{Roh} im Rohzustand, also im nicht gestrichenen Zustand der Materialbahn, und der zweite Sensor erfasst das Gesamt-Flächengewicht M_{ges} der Materialbahn im gestrichenen und vorzugsweise schon getrockneten Zustand. Aus dem Roh-Flächengewicht und dem Gesamt-Flächengewicht ist durch Differenzbildung die gesamte Beschichtungsmenge, also der Gesamtstrich Ms bestimmbar. Der Gesamtstrich M_{S} kann durch eine Bestimmungseinheit 20 aus Signalen von den beiden Sensoren bestimmt werden. Dieser Gesamtstrich Ms entspricht der Summe der vorliegenden, durch die Sensoren 14 und 16 unmittelbar nicht erfassbaren Beschichtungsmengen (Strichgewichten) M_{S,O} für die Materialbahnoberseite und M_{S,U} für die Materialbahnunterseite.

Aus dem so bestimmten Gesamtstrich Ms bestimmt eine weitere Bestimmungseinheit 22 die Einzel-Strichgewichte M_{S,O} und M_{S,U}, und zwar auf Grundlage eines Aufteilungs- order Splitwerts K, der vorgegeben ist, etwa in einer Speichereinheit 24 abgespeichert ist, oder durch eine den Aufteilungs- oder Splitwert bestimmende Bestimmungseinheit 26 bereitgestellt wird. Die Bezugszeichen 24 und 26 sind insoweit als Alternativen zu verstehen.

Der Aufteilungs- oder Splitfaktor K, im Folgenden ohne Beschränkung der Allgemeinheit auch kurz als Splitfaktor K bezeichnet, kann in der Berechnung der Einzel-Auftragsmengen, insbesondere Einzel-Strichgewichte, eine eventuell unsymmetrische Aufteilung berücksichtigen. Soweit der Splitfaktor nicht vorgegeben ist, etwa auf Grundlage einer Kalibrierung oder zu Beginn richtigen Strichaufteilung, kann der Splitfaktor zweckmäßig über eine Korrelation mit anderen Papierdaten, z. B. Papier-Glanz oder Papier-Weiße, ermittelt werden.

Zur Darstellung der Fig. 1 ist noch nachzutragen, dass zwei gestrichelte Schneidelinien S symbolisieren sollen, dass zwischen dem Auftragswerk 12 bzw. den Auftragswerken 12a und 12b und dem das Gesamt-Flächengewicht nach dem Auftragen erfassenden Sensor 16 durchaus ein größerer Abstand bzw. eine größere, von der Materialbahn 10 zurückzulegende Führungsstrecke vorgesehen sein kann. Beispielsweise könnte die Materialbahn durch eine Trocknungsanordnung gehen, bevor sie den Sensor 16 erreicht.

Auf Grundlage der gemäß Fig. 1 bestimmten Einzel-Strichgewichte kann vorteilhaft eine Regelung des durch das Auftragswerk 12 bzw. die Auftragswerke 12a und 12b aufgetragenen Einzel-Strichgewichts für beide Materialbahnseiten erfolgen. Fig. 2 zeigt in Kombination mit Fig. 3a eine erste Ausführungsform und in Kombination mit Fig. 3b eine zweite Ausführungsform für eine derartige Strichgewichtsregelung. Die Kennzeichnungen B1 und B2 und A1 und A2 geben den Zusammenhang zwischen der Fig. 2 und der Fig. 3a bzw. den Zusammenhang zwischen der Fig. 2 und der Fig. 3b an und können beispielsweise als Bezeichnungen von Anschlussklemmen oder dergleichen angesehen werden.

Gemäß Fig. 3a ist ein Gesamt-Strichgewicht M_{S,soll} vorgegeben. Einen diesen Soll-Wert speichernde Speichereinheit ist mit 30 bezeichnet. Durch eine Bestimmungseinheit 32 wird aus dem Gesamt-Soll-Wert für beide Materialbahnseiten ein Soll-Strichgewichtswert M_{S,O,soll} für die obere Materialbahnseite und M_{S,U,soll} für die untere Materialbahnseite bestimmt, und zwar gemäß einem Aufteilungs- oder Splitwert K, im Folgenden ohne Beschränkung der Allgemeinheit auch als Splitfaktor K bezeichnet. Es kommt durchaus in Betracht, dass es sich um den gleichen Aufteilungs- oder Splitwert K handelt, der der Bestimmung der Einzel-Strichgewichte M_{S,O} und M_{S,U}, den Ist-Werten, durch die Bestimmungseinheit 22 zugrunde liegt. Demgegenüber ist es aber bevorzugt, dass in die durch die Bestimmungseinheit 32 bestimmte Aufteilung des Gesamt-Sollwerts M_{S,soll} in die Einzel-Sollwerte M_{S,O,soll} und M_{S,U,soll} durch die Bestimmungseinheit 32 ein anderer Aufteilungs- oder Splitfaktor eingeht, insbesondere einfach ein vorgegebener Soll-Aufteilungs- oder Splitwert Kₛₒₗₗ (Soll -Splitfaktor), wie in Fig. 3a zusätzlich in Klammern angegeben. In diesem Falle kann dieser Soll -Wert in einer Speichereinheit 34 abgespeichert sein und von dieser der Bestimmungseinheit 32 zugeführt werden.

Die Bestimmungseinheit 32 führt die Einzel-Sollwerte M_{S,O,soll} und M_{S,U,soll} einer der Materialbahnoberseite bzw. der Materialbahnunterseite zugeordneten Regeleinrichtung 40 bzw. 42 zu, die in Fig. 3a jeweils durch das Vergleichs- oder Differenzbildungsglied 40 bzw. 42 symbolisiert ist. Die Regeleinrichtungen bzw. das Differenzbildungsglied empfängt von der Bestimmungseinheit 22 den oberen bzw. unteren Strichgewichts-Istwert M_{S,O} bzw. M_{S,U}. Eine von einem jeweiligen Regelglied abgegebene Führungsgröße X_{O} bzw. X_{U} wird zum Auftragswerk 12 bzw. zum jeweiligen Auftragswerk 12a bzw. 12b zugeführt, um das jeweilige Strichgewicht dem Soll-Wert anzunähern, insbesondere das Strichgewicht auf den Soll-Wert einzuregeln.

Die Ausführungsvariante gemäß Fig. 3b unterscheidet sich von der Ausführungsvariante gemäß Fig. 3a in der erläuterten Ausgestaltung alleine dadurch, dass nicht das Gesamt-Strichgewicht M_{S,soll} und ein zugehöriger Soll-Aufteilungs- oder Splitwert Kₛₒₗₗ vorgegeben werden, sondern unmittelbar die Soll-Einzel-Strichgewichte M_{S,O,soll} und M_{S,U,soll}.

Die seitenbezogene Strichgewichtsregelung kann auch wie folgt erfolgen. Die Differenz der gemessenen Flächengewichte M_{ges} und M_{Roh} ergibt das Gesamt-Strichgewicht als Ist-Wert, also das gesamte Strichgewicht, welches momentan aufgetragen wird. Dieser Augenblickswert wird in einem Rechenprogramm mit dem gewünschten Soll-Wert M_{S,soll}, also dem gewünschten Gesamt-Strichgewicht, verglichen. Es wird dabei eine eventuelle Abweichung zwischen dem augenblicklichen Ist-Wert und dem gewünschten Soll-Wert berechnet. Auf dieser Grundlage wird dann die Abweichung zwischen Ist- und Soll-Wert in Bezug auf die Materialbahnoberseite und die Materialbahnunterseite berechnet, und zwar auf Grundlage des Aufteilungs- oder Splitwerts K, der sicherstellt, dass Anpassungen in der Mengendosierung immer im gleichen Verhältnis zwischen Materialbahnoberseite und Materialbahnunterseite vorgenommen werden. Man kann vorsehen, dass eine Anpassung nur dann folgt, wenn die berechnete Abweichung einen eingestellten Toleranzwert übersteigt.

Es kann gemäß Vorstehendem auf einfache Weise kontinuierlich aus der Messung der Flächengewichte der Materialbahn vor und nach dem Auftragen eine Regelung der Strichgewichte pro Seite realisiert werden. Dabei kann vermittels des Aufteilungs- oder Splitwerts K eine bestimmte Aufteilung zwischen Materialbahnoberseite und Materialbahnunterseite eingestellt werden. Dies ermöglicht insbesondere auch die Kompensation einer gewissen Zweiseitigkeit des Rohpapiers oder Rohkartons. Zusätzliche Sensoren zur Messung des Strichgewichts pro Materialbahnseite sind gemäß diesem Lösungsansatz nicht notwendig. Man kann dabei mit einem vorgegebenen oder voreingestellten, sich ggf. aus einer Kalibrierung oder richtigen Einstellung zu Beginn des Auftragens ergebenden Aufteilungs- oder Splitwerts K arbeiten.

Eine besonders bevorzugte Ausgestaltung der Ausführungsbeispiele und allgemein der erfindungsgemäßen Maschine bzw. des erfindungsgemäßen Verfahrens sieht hingegen vor, dass der in die Bestimmung der Einzel-Strichgewichte für die beiden Materialbahnseiten eingehende Aufteilungs- oder Splitwert K selbst ebenfalls auf Grundlage von sich auf die Materialbahn nach dem Auftragen beziehenden Messergebnissen bestimmt wird. Fig. 4 zeigt ein entsprechendes Ausführungsbeispiel, wobei ergänzend auf Fig. 1 bzw. Fig. 2 in Verbindung mit Fig. 3 verwiesen wird. Es sind zu den Sensoren 14 und 16 zusätzliche Sensoren 50 und 52 hinzugekommen, die in Bezug auf beide gestrichenen Materialbahnseiten jeweils eine vom Strichgewicht abhängige Materialbahneigenschaft, beispielsweise den Glanz oder die Weiße der Materialbahn, messen. Die Erfassung einer solchen spezifischen Materialbahneigenschaften der jeweiligen Materialbahnseite kann dafür genutzt werden, den mittels der Sensoren 14 und 16 erfassten Gesamtstrich-Ist-Wert auf die seitenbezogene Einzel-Strichgewichte (Ist-Werte) aufzuteilen.

Man kann beispielsweise so vorgehen, dass eine Abweichung der Oberflächeneigenschaften zwischen Oberseite und Unterseite mit einem momentan zugrunde gelegten Aufteilungs- oder Splitwert verglichen wird. Dieser kann dann so eingestellt werden, dass die Abweichung in der Materialbahneigenschaft zwischen Oberseite und Unterseite, etwa im Glanz oder in der Weiße, minimiert wird oder sich einem Soll-Wert annähert.

Bezug nehmend auf die Ausführungsbeispiele der Fig. 1, Fig. 2 mit Fig. 3a und Fig. 2 mit Fig. 3b kann man beispielsweise vorsehen, dass der der Bestimmungseinheit 22 zugeführte Aufteilungs- oder Splitwert K durch die in Fig. 4 schematisch gezeigte Anordnung 26 bestimmt wird. Aus einem durch den der oberen Materialbahnseite zugeordneten Glanzsensor 50 ermittelten Glanzwert G_{O} und einem durch den der unteren Materialbahnseite zugeordneten Glanzsensor 52 ermittelten Glanzwert G_{U} wird durch eine Differenzbildungseinheit 54 eine Glanzdifferenz ΔG(t) ermittelt. In einer den Glanzdifferenzwert empfangenden Auswerteeinheit 56 wird dem Glanzdifferenzwert ein momentaner Aufteilungs- oder Splitwert K(t) zugeordnet, beispielsweise auf Grundlage einer vorab gespeicherten Kennkurve oder eines vorab gespeicherten Kennfelds oder auf Grundlage einer vorab gespeicherten Zuordnungsfunktion.

Geht man davon aus, dass für beide Materialbahnseiten das gleiche Strichgewicht vorgesehen ist und dementsprechend beide Materialbahnseiten gleich glänzen sollten, so resultiert aus einem Differenzwert ΔG>0 ein Aufteilungs- oder Splitwert <1 und resultiert aus einem Differenzwert ΔG<0 ein Aufteilungs- oder Splitwert K>1. Haben beide Materialbahnseiten den gleichen Glanz, so resultiert der Differenzwert ΔG=0 und damit ein Aufteilungs- oder Splitwert K=1, so dass die Einzel-Strichgewichte M_{S,O} und M_{S,U} jeweils dem halben Gesamtstrichgewicht M_{S} entsprechen.

Es sei noch angemerkt, dass die Materialbahn nach Passieren der Sensoren 50 und 52 beispielsweise einer Aufrollung zugeführt wird.

Eine Ausführungsvariante für die Aufteilungs- oder Splitwertbestimmung K auf Grundlage von Glanzmessungen ist in Fig. 5 gezeigt. Anstelle der Differenzbildungseinheit 54 ist eine Differenzbildungs- und Normierungseinheit 54' vorgesehen, die einen auf den mittleren Glanz normierten Differenzwert Δ(t) bestimmt, der durch die Einheit 56' im Prinzip auf die gleiche Art und Weise wie durch die Einheit 56 ausgewertet wird, um den momentanen Aufteilungs- oder Splitwert K bereitzustellen.

Zur Glanzmessung sei angemerkt, dass diese an sich Stand der Technik ist. Gleiches gilt für eine im Prinzip ebenso mögliche Weiße-Messung oder Farb-Messung. Bei einer Glanzmessung kann beispielsweise mittels eines Reflektometers das von der Oberfläche reflektierte Licht in einen durch Blenden eingegrenzten Winkelbereich in seiner Intensität gemessen werden. Bevorzugt werden mehrere, beispielsweise drei Einstrahlwinkel und damit Messbereiche verwendet, um eine Abhängigkeit des Reflektometerwerts vom Einstrahlwinkel auszuschalten oder zumindest zu minimieren. Eine Weiße-Messung kann beispielsweise auf Grundlage eines Vergleichs der Lichtreflektion zwischen der zu messenden Oberfläche und einer als Weiß-Standard dienenden Weiße-Platte erfolgen. Entsprechende Sensoren und Sensoranordnungen sind von verschiedenen Anbietern, beispielsweise ABB Automation und Lehmann Mess-Systeme AG, erhältlich.

Fig. 6 repräsentiert eine Verallgemeinerung der Bestimmung des Aufteilungs- oder Splitwerts K auf Grundlage von von dem jeweiligen Strichgewicht abhängigen Eigenschaften der Materialbahn. Die beidseitig den Strichauftrag 11_{O} bzw. 11_{U} aufweisende Materialbahn 10 passiert eine obere Sensoranordnung 50' und eine untere Sensoranordnung 52', die Messergebnisse S_{o,i} und S_{U,i} bereitstellen. In einer Bestimmungseinheit 54" wird wenigstens eine sekundäre Größe Tᵢ aus wenigstens einem sich auf die obere Materialbahnseite beziehenden Messergebnis S_{O,i} und wenigstens einem sich auf die untere Materialbahnseite beziehenden Messergebnis S_{U,i}, beispielsweise ein Verhältnis, bestimmt oder/und wenigstens eine sekundäre Größe O_{i,J} aus wenigstens zwei sich auf die obere Materialbahnseite beziehenden Messergebnissen S_{O,i} und S_{O,j} oder/und wenigstens eine sekundäre Größe U_{i,j} aus wenigstens zwei sich auf die Untermaterialbahnseite beziehenden Messergebnissen S_{U,i} und S_{U,j}. Auf Grundlage einer oder mehrerer der angesprochenen sekundären Größen oder - alternativ - auf Grundlage der Messergebnisse S_{O,i} und S_{U,i} selbst ermittelt dann die Auswerteeinheit 56" auf Grundlage abgespeicherter Kennkurven oder Kennfelder oder einer abgespeicherten Zuordnungsfunktion den momentan geltenden Aufteilungs- oder Splitwert K, der dann beispielsweise der Einheit 22 gemäß Fig. 1 oder Fig. 2 zugeführt wird.

Es sollte noch darauf hingewiesen werden, dass man auf Grundlage der Erfindung vorteilhaft eine gegebene oder gewünschte Aufteilung des Gesamt-Strichgewichts auf die Einzel-Strichgewichte M_{S,O} und M_{S,U} im Sinne eines gegebenen oder gewünschten Aufteilungsverhältnisses M_{S,O} / M_{S.U} konstant halten oder gezielt entsprechend einem Sollverlauf variieren kann, insbesondere auch bei einer gewünschten oder auftretenden Änderung des Gesamt-Strichgewichts M_{S} = M_{S,O} + M_{S,U}.

Fig. 7 zeigt ein Gesamtsystem für eine seitenbezogene Strichgewichtsregelung auf Grundlage des erfassten Gesamtstrichs und erfassten Glanzwerten der gestrichenen Materialbahn. Für gleiche oder analoge Komponenten werden in Bezug auf das Ausführungsbeispiel der Fig. 7 die gleichen Bezugszeichen wie für die vorangehend erläuterten Ausführungsbeispiele verwendet, und es werden nur Änderungen gegenüber den vorangehend schon erläuterten Ausführungsbeispielen erläutert. Ansonsten wird ausdrücklich auf die Ausführungen weiter oben verwiesen.

Es sind zwei jeweils wieder durch ein Differenzbildungsglied oder Vergleichsglied 60 und 62 repräsentierte Regeleinrichtungen vorgesehen. Die Regeleinrichtung 60 empfängt den auf Grundlage der Messergebnisse von den Sensoren 14 und 16 durch die Differenzbildungseinheit 20 bereit gestellten Gesamt-Strichwert M_{S}, der mit einem vorgegebenen Soll-Wert M_{S,soll} verglichen wird. Der Soll-Wert kann in einer Speichereinheit 64 abgespeichert sein. Aus dem Vergleich resultiert eine sich auf den Gesamtstrich beziehende Führungsgröße X_{S}, die durch ein Regelglied der Regeleinrichtung 60 bereitgestellt wird.

Die Regeleinrichtung 62 empfängt von der Differenzbildungs- und Normierungseinheit 54' die normierte Glanz-Differenz Δ, die mit einem vorgegebenen Soll-Wert Δₛₒₗₗ verglichen wird. Der Soll-Wert kann in einer Speichereinheit 66 abgespeichert sein. Aus dem Vergleich resultiert eine Führungsgröße X_{Δ}, die durch ein Regelglied der Regeleinrichtung 62 bereitgestellt wird.

Die Führungsgrößen X_{S} und X_{Δ} steuern über eine Ansteuereinrichtung 70 das Auftragswerk 12 bzw. die Auftragswerke 12a und 12b hinsichtlich des seitenbezogenen Strichauftrags an. Hierzu stellt die Ansteuereinrichtung 70 eine sich auf den Auftrag auf die Obermaterialbahnseite beziehende Führungsgröße X_{O} und eine sich auf den Auftrag auf die untere Materialbahnseite beziehende Führungsgröße X_{U} bereit, die zum Auftragswerk bzw. zu den Auftragswerken zugeführt werden. Geht man von einem linearen Zusammenhang zwischen der jeweiligen Führungsgröße und dem hieraus resultierenden Gesamt-Strichgewicht bzw. Einzel-Strichgewicht aus (die Regelglieder und die durch diese angesteuerten Stelleinrichtungen des Auftragswerks bzw. der Auftragswerke können ohne weiteres entsprechend ausgelegt sein), so kann man vorsehen, dass die unmittelbar den Auftrag auf die Ober- bzw. Untermaterialbahnseite bestimmenden Führungsgrößen X_{O} und X_{U} sich additiv bzw. subtraktiv aus der sich auf den Gesamtauftrag beziehenden Führungsgröße X_{S} und der sich auf die Aufteilung des Gesamtauftrags auf die beiden Materialbahnseiten beziehenden Führungsgröße X_{Δ} ergeben.

Es sind noch vielerlei Ausgestaltungen der seitenbezogenen Strichgewichtsregelung möglich. So kann beispielsweise eine zonenweise Regelung zur Erreichung bzw. zumindest zur Annäherung an ein Soll-Querprofil des jeweiligen Strichgewichts vorgesehen sein. Bezogen auf die Glanzmessung kann man anstelle einer Differenzbildung (normiert oder unnormiert) auch eine Quotientenbildung vorsehen. Wie schon anhand von Fig. 6 angesprochen, kann man auch mehrere Messungen jeweils für die Oberseite und die Unterseite der Materialbahn kombinieren, wobei neben Differenzbildungen und Quotientenbildungen auch beiliebige andere, die Messwerte in Beziehung setzende Funktionen verwendet werden können.

Die Glanz-Messung oder Weiße-Messung oder sonstige Messung in Bezug auf die Materialbahnoberseite und die Materialbahnunterseite kann nahe am bzw. beim Tambur in der Materialbahnaufwickelstation erfolgen. Eine andere Möglichkeit ist eine Messung Online am Messrahmen, dort wo beispielsweise auch das Gesamt-Flächengewicht M_{ges} gemessen wird.

Für eine besonders schnelle Regelung kann man das Gesamt-Flächengewicht oder/und den Glanz oder die wenigstens eine andere, vom aufgetragenen Auftragsmedium abhängige Eigenschaft direkt nach dem Auftragswerk bzw. nach den Auftragswerken messen, ggf. noch vor einer Trocknungsanordnung. Dabei können bei der Regelung Abhängigkeiten des erfassten Gesamt-Flächengewichts M_{ges} bzw. der erfassten seitenbezogenen Materialbahneigenschaft (etwa Weiße oder Glanz) von der im Auftragsmedium enthaltenden Feuchtigkeit mit berücksichtigt werden.

## Patentansprüche

1. Maschine zum beidseitigen Auftragen eines flüssigen oder pastösen Auftragsmedium mittels wenigstens eines Auftragswerks (12; 12a, 12b) auf eine laufende Materialbahn (10), insbesondere aus Papier oder Karton,
mit einer Sensoranordnung (14, 16), die anspricht auf den flächenbezogenen Gesamtauftrag an Auftragsmedium auf beide Seiten der Materialbahn (10) oder/und auf wenigstens eine vom flächenbezogenen Gesamtauftrag an Auftragsmedium auf beide Seiten der Materialbahn abhängige Größe,
**gekennzeichnet durch** eine an der Sensoranordnung angeschlossene Bestimmungseinrichtung (20, 22), die wenigstens eine den flächenbezogenen Gesamtauftrag an Auftragsmedium auf beide Seiten der Materialbahn oder die hiervon abhängige Größe repräsentierende oder wiederspiegelnde oder angebende Ausgabe (M_{Roh}, M_{ges}) von der Sensoranordnung (14, 16) empfängt und auf Grundlage dieser Ausgabe und eines eine Aufteilungsrelation des flächenbezogenen Gesamtauftrags auf die beiden Seiten der Materialbahn repräsentierenden Aufteilungswerts (K) die flächenbezogenen Einzelaufträge (M_{S,o}, M_{S,u}) an Auftragsmedium für beide Seiten der Materialbahn bestimmt.

2. Maschine nach Anspruch 1, **dadurch gekennzeichnet, dass** die Sensoranordnung (14, 16, 50, 52; 14, 16, 50', 52') wenigstens einen einer der Seiten der Materialbahn zugeordneten Sensor (50, 50; 50', 52') aufweist, der anspricht auf den flächenbezogenen Einzelauftrag an Auftragsmedium auf die zugeordnete Seite der Materialbahn oder/und auf wenigstens eine vom flächenbezogenen Einzelauftrag an Auftragsmedium auf die zugeordnete Seite der Materialbahn abhängige Eigenschaft der Materialbahn.

3. Maschine nach Anspruch 1, **dadurch gekennzeichnet, dass** die Sensoranordnung (14, 16, 50, 52; 14, 16, 50', 52') in Zuordung zu beiden Seiten der Materialbahn jeweils wenigstens einen Sensor (50, 50; 50', 52') aufweist, der anspricht auf den flächenbezogenen Einzelauftrag an Auftragsmedium auf die zugeordnete Seite der Materialbahn oder/und auf wenigstens eine vom flächenbezogenen Einzelauftrag an Auftragsmedium auf die zugeordnete Seite der Materialbahn abhängige Eigenschaft der Materialbahn.

4. Maschine nach Anspruch 2 oder 3, **dadurch gekennzeichnet, dass** die Bestimmungseinrichtung oder eine weitere Bestimmungseinrichtung (26) der Regeleinrichtung die den flächenbezogenen Einzelauftrag an Auftragsmedium auf die dem Sensor (50; 50; 50'; 52') zugeordnete Seite der Materialbahn oder die hiervon abhängige Größe repräsentierende oder wiederspiegelnde oder angebende weitere Ausgabe (Go, Gu; S_{O,i}, S_{U,i}) von der Sensoranordnung empfängt und auf Grundlage dieser Ausgabe den die Aufteilungsrelation des flächenbezogenen Gesamtauftrags auf die beiden Seiten der Materialbahn repräsentierenden Aufteilungswert (K) bestimmt.

5. Maschine nach einem der Ansprüche 1 bis 4, **gekennzeichnet durch** wenigstens eine die die Bestimmungseinrichtung (20, 22) umfassende Regeleinrichtung (20, 22, 40, 42), die die wenigstens eine den flächenbezogenen Gesamtauftrag an Auftragsmedium auf beide Seiten der Materialbahn oder die hiervon abhängige Größe repräsentierende oder wiederspiegelnde oder angebende Ausgabe (M_{Roh}, M_{ges}) von der Sensoranordnung (14, 16) empfängt und auf Grundlage dieser Ausgabe den flächenbezogenen Gesamtauftrag (Ms) an Auftragsmedium auf beide Seiten der Materialbahn **durch** Ansteuerung des wenigstens einen Auftragwerks einem vorgegebenen oder vorgebbaren Gesamt-Soll zumindest annähert.

6. Maschine nach Anspruch 5, **dadurch gekennzeichnet, dass** das wenigstens eine Auftragswerk (12) für beide Seiten der Materialbahn eine individuelle Einstellung des flächenbezogenen Einzelauftrags an Auftragsmedium zulässt oder dass den beiden Seiten der Materialbahn jeweils wenigstens ein eigenes, die individuelle Einstellung des flächenbezogenen Einzelauftrags an Auftragsmedium für die jeweilige Seite der Materialbahn zulassendes Auftragswerk (12a bzw. 12b) zugeordnet ist, und dass die Regeleinrichtung (20, 22, 40, 42) in Zuordnung zu den beiden Seiten der Materialbahn jeweils wenigstens einen Regler (40 bzw. 42) umfasst, der auf Grundlage des durch die Bestimmungseinheit (20, 22) bestimmten flächenbezogenen Einzelauftrags (M_{S,o} bzw. M_{S,u}) für die jeweilige Seite der Materialbahn durch Ansteuerung des Auftragwerks bzw. des der Seite zugeordneten Auftragswerks individuell den flächenbezogenen Einzelauftrags an Auftragsmedium einem vorgegebenen oder vorgebbaren jeweiligen Einzel-Soll zumindest annähert.

7. Maschine zum beidseitigen Auftragen eines flüssigen oder pastösen Auftragsmedium mittels wenigstens eines Auftragswerks (12; 12a, 12b) auf eine laufende Materialbahn (10), insbesondere aus Papier oder Karton,
mit einer Sensoranordnung (14, 16, 50, 52; 14, 16, 50', 52'), die anspricht auf den flächenbezogenen Gesamtauftrag an Auftragsmedium auf beide Seiten der Materialbahn (10) oder/und auf wenigstens eine vom flächenbezogenen Gesamtauftrag an Auftragsmedium auf beide Seiten der Materialbahn abhängige Größe, und mit wenigstens einer Regeleinrichtung (40, 42; 60, 62), die wenigstens eine den flächenbezogenen Gesamtauftrag an Auftragsmedium auf beide Seiten der Materialbahn oder die hiervon abhängige Größe repräsentierende oder wiederspiegelnde oder angebende Ausgabe (M_{Roh}, M_{ges}) von der Sensoranordnung empfängt und auf Grundlage dieser Ausgabe den flächenbezogenen Gesamtauftrag (Ms) an Auftragsmedium auf beide Seiten der Materialbahn durch Ansteuerung des wenigstens einen Auftragwerks einem vorgegebenen oder vorgebbaren Gesamt-Soll zumindest annähert,
**dadurch gekennzeichnet,**
**dass** das wenigstens eine Auftragswerk (12) für beide Seiten der Materialbahn eine individuelle Einstellung des flächenbezogenen Einzelauftrags an Auftragsmedium zulässt oder dass den beiden Seiten der Materialbahn jeweils wenigstens ein eigenes, die individuelle Einstellung des flächenbezogenen Einzelauftrags an Auftragsmedium für die jeweilige Seite der Materialbahn zulassendes Auftragswerk (12a bzw. 12b) zugeordnet ist,
**dass** die Sensoranordnung wenigstens einen einer der Seiten der Materialbahn zugeordneten Sensor (50, 52; 50', 52') aufweist, der anspricht auf den flächenbezogenen Einzelauftrag an Auftragsmedium auf die zugeordnete Seite der Materialbahn oder/und auf wenigstens eine vom flächenbezogenen Einzelauftrag an Auftragsmedium auf die zugeordnete Seite der Materialbahn abhängige Eigenschaft der Materialbahn, und
**dass** die Regeleinrichtung (40, 42; 60, 62) wenigstens eine den flächenbezogenen Einzelauftrag an Auftragsmedium auf die dem Sensor zugeordnete Seite der Materialbahn oder die hiervon abhängige Eigenschaft repräsentierende oder wiederspiegelnde oder angebende weitere Ausgabe (Gₒ, G_{U}; S_{O,i}, S_{U,i}) von der Sensoranordnung empfängt und auf Grundlage dieser Ausgabe in Kombination mit der den flächenbezogenen Gesamtauftrag an Auftragsmedium auf beide Seiten der Materialbahn oder die hiervon abhängige Größe repräsentierenden oder wiederspiegelnden oder angebenden Ausgabe (M_{Roh}, M_{ges}) durch Ansteuerung des Auftragwerks bzw. der Auftragswerke für beide Seiten der Materialbahn jeweils individuell den flächenbezogenen Einzelauftrag an Auftragsmedium einem vorgegebenen oder vorgebbaren jeweiligen Einzel-Soll zumindest annähert.

8. Maschine nach Anspruch 7, **dadurch gekennzeichnet, dass** die Sensoranordnung in Zuordung zu beiden Seiten der Materialbahn jeweils wenigstens einen Sensor (50 bzw. 52; 50' bzw 52') aufweist, der anspricht auf den flächenbezogenen Einzelauftrag an Auftragsmedium auf die zugeordnete Seite der Materialbahn oder/und auf wenigstens eine vom flächenbezogenen Einzelauftrag an Auftragsmedium auf die zugeordnete Seite der Materialbahn abhängige Eigenschaft der Materialbahn.

9. Maschine nach Anspruch 7 oder 8, **dadurch gekennzeichnet, dass** die Regeleinrichtung eine Bestimmungseinrichtung (20, 22) umfasst, die die wenigstens eine den flächenbezogenen Gesamtauftrag an Auftragsmedium auf beide Seiten der Materialbahn oder die hiervon abhängige Größe repräsentierende oder wiederspiegelnde oder angebende Ausgabe (M_{Roh}, M_{ges}) von der Sensoranordnung empfängt und auf Grundlage dieser Ausgabe und eines eine Aufteilungsrelation des flächenbezogenen Gesamtauftrags auf die beiden Seiten der Materialbahn repräsentierenden Aufteilungswerts (K) die flächenbezogenen Einzelaufträge (M_{S,o}, M_{S,u}) an Auftragsmedium für beide Seiten der Materialbahn bestimmt.

10. Maschine nach Anspruch 9, **dadurch gekennzeichnet, dass** die Regeleinrichtung in Zuordnung zu den beiden Seiten der Materialbahn jeweils wenigstens einen Regler (40 bzw. 42) umfasst, der auf Grundlage des durch die Bestimmungseinheit bestimmten flächenbezogenen Einzelauftrags (M_{S,o} bzw. M_{S,u}) für die jeweilige Seite der Materialbahn durch Ansteuerung des Auftragwerks bzw. des der Seite zugeordneten Auftragswerks individuell den flächenbezogenen Einzelauftrags an Auftragsmedium dem vorgegebenen oder vorgebbaren jeweiligen Einzel-Soll zumindest annähert.

11. Maschine nach Anspruch 9 oder 10, **dadurch gekennzeichnet, dass** die Bestimmungseinrichtung oder eine weitere Bestimmungseinrichtung (26) der Regeleinrichtung die den flächenbezogenen Einzelauftrag an Auftragsmedium auf die dem Sensor (50, 52; 50', 52') zugeordnete Seite der Materialbahn oder die hiervon abhängige Größe repräsentierende oder wiederspiegelnde oder angebende weitere Ausgabe (Go, Gu; S_{O,i}, S_{U,i}) von der Sensoranordnung empfängt und auf Grundlage dieser Ausgabe den die Aufteilungsrelation des flächenbezogenen Gesamtauftrags auf die beiden Seiten der Materialbahn repräsentierenden Aufteilungswert (K) bestimmt.

12. Maschine nach einem der Ansprüche 7 bis 11, **dadurch gekennzeichnet, dass** für beide Seiten der Materialbahn das jeweilige Einzel-Soll (M_{S,o,soll}, M_{S,u}, ₛₒₗₗ) für den flächenbezogenen Einzelauftrag an Auftragsmedium vorgegeben oder vorgebbar ist.

13. Maschine nach Anspruch 12, unter Rückbeziehung auf Anspruch 10, **dadurch gekennzeichnet, dass** die Ansteuerung des Auftragwerks bzw. der den beiden Materialbahnseiten zugeordneten Auftragswerke durch die beiden Regler (40, 42) zur Annäherung der flächenbezogenen Einzelaufträge an Auftragsmedium an das vorgegebene oder vorgebbare jeweilige Einzel-Soll die Annäherung des flächenbezogenen Gesamtauftrags an Auftragsmedium auf beide Seiten der Materialbahn an das der Summe der Einzel-Solls entsprechende Gesamt-Soll ergibt.

14. Maschine nach einem der Ansprüche 7 bis 12, **dadurch gekennzeichnet, dass** das Gesamt-Soll (M_{S,soll}) für den flächenbezogenen Einzelauftrag an Auftragsmedium vorgegeben oder vorgebbar.

15. Maschine nach Anspruch 14, **dadurch gekennzeichnet, dass** die oder eine Bestimmungseinrichtung (32) der Regeleinrichtung das jeweilige Einzel-Soll (M_{S,o,soll}, M_{S,u,soll}) für den flächenbezogenen Einzelauftrag an Auftragsmedium auf Grundlage eines oder des eine Soll-Aufteilungsrelation des flächenbezogenen Gesamtauftrags auf die beiden Seiten der Materialbahn repräsentierenden Aufteilungswerts (K; Kₛₒₗₗ) bestimmt.

16. Maschine nach Anspruch 15, **dadurch gekennzeichnet, dass** als die Soll-Aufteilungrelation repräsentierender Aufteilungswert ein von dem durch die Bestimmungseinrichtung bestimmten Aufteilungswert zu unterscheidender Soll-Aufteilungswert (Kₛₒₗₗ) vorgegeben oder vorgebbar ist.

17. Maschine nach Anspruch einem der Ansprüche 7 bis 14, **dadurch gekennzeichnet, dass** in Bezug auf wenigstens eine Seite der Materialbahn für wenigstens eine vom flächenbezogenen Einzelauftrag an Auftragsmedium abhängige Eigenschaft der Materialbahn, auf die der der (jeweiligen) Seite der Materialbahn zugeordnete Sensor anspricht, eine Soll-Eigenschaft oder wenigstens eine Soll-Relation zu einer anderen Eigenschaft der Materialbahn vorgegeben oder vorgebbar ist.

18. Maschine nach einem der Ansprüche 7 bis 14, unter Rückbeziehung auf Anspruch 8, **dadurch gekennzeichnet, dass** in Bezug auf beide Seiten der Materialbahn für wenigstens eine vom flächenbezogenen Einzelauftrag an Auftragsmedium auf die jeweilige Seite abhängige Eigenschaft der Materialbahn, auf die der der jeweiligen Seite der Materialbahn zugeordnete Sensor (50, 52) anspricht, eine Soll-Eigenschaft oder wenigstens eine Soll-Relation zu einer anderen Eigenschaft der Materialbahn oder eine Soll-Relation (Δₛₒₗₗ) zwischen der vom flächenbezogenen Einzelauftrag an Auftragsmedium abhängigen Eigenschaft in Bezug auf die eine Seite der Materialbahn und der vom flächenbezogenen Einzelauftrag an Auftragsmedium abhängigen Eigenschaft in Bezug auf die andere Seite der Materialbahn vorgegeben oder vorgebbar ist.

19. Maschine nach Anspruch 17 oder 18, **dadurch gekennzeichnet, dass** die Regeleinrichtung in Zuordnung zu den beiden Seiten der Materialbahn jeweils wenigstens einen Regler umfasst, der auf Grundlage der vorgegebenen Soll-Eigenschaft oder Soll-Relation und der den flächenbezogenen Einzelauftrag an Auftragsmedium jeweilige Seite der Materialbahn oder die hiervon abhängige Eigenschaft repräsentierenden oder wiederspiegelnden oder angebenden weiteren Ausgabe durch Ansteuerung des Auftragwerks bzw. des der Seite zugeordneten Auftragswerks in Bezug auf den flächenbezogenen Einzelauftrags an Auftragsmedium die durch den jeweiligen Sensor erfasste Eigenschaft der vorgegebenen oder vorgebbaren Soll-Eigenschaft bzw. einer Erfüllung der vorgegebenen oder vorgebbaren Soll-Relation zumindest annähert.

20. Maschine nach Anspruch 17 oder 18, unter Rückbeziehung auf Anspruch 8, **dadurch gekennzeichnet, dass** die Regeleinrichtung in Zuordnung zu beiden Seiten der Materialbahn wenigstens einen ersten Regler (60) und wenigstens einen zweiten Regler (62) umfasst, die gemeinsam direkt oder indirekt das Auftragswerk (12) bzw. die Auftragswerke (12a, 12b) ansteuern,
wobei der erste Regler (60) auf Grundlage des Gesamt-Solls (M_{S,soll}) für den flächenbezogenen Einzelauftrag an Auftragsmedium und der den flächenbezogenen Gesamtauftrag an Auftragsmedium auf beide Seiten der Materialbahn oder die hiervon abhängige Größe repräsentierenden oder wiederspiegelnden oder angebenden Ausgabe (M_{Roh}, M_{ges}) zumindest eine Annäherung des flächenbezogenen Gesamtauftrags (M_{S}) an Auftragsmedium auf beide Seiten der Materialbahn an das vorgegebene oder vorgebbare Gesamt-Soll (M_{S,soll}) vorsieht und wobei der zweite Regler (62) auf Grundlage der Soll-Eigenschaft oder Soll-Eigenschaften oder Soll-Relation (Δₛₒₗₗ) oder Soll-Relationen und der den flächenbezogenen Einzelauftrag an Auftragsmedium der betreffenden Seite der Materialbahn oder die hiervon abhängige Eigenschaft repräsentierenden oder wiederspiegelnden oder angebenden weiteren Ausgabe (Go, Gu) zumindest eine Annäherung der durch den wenigstens einen Sensor bzw. die Sensoren erfassten Eigenschaft an die vorgegebene oder vorgebbare Soll-Eigenschaft bzw. an eine Erfüllung der vorgegebenen oder vorgebbaren Soll-Relation (Δₛₒₗₗ) vorsieht.

21. Maschine nach Anspruch 20, **dadurch gekennzeichnet, dass** die Regeleinrichtung eine Ansteuereinrichtung (70) umfasst, die auf Grundlage wenigstens einer ersten Regelausgabe (X_{S}) des ersten Reglers (60) und wenigstens einer zweiten Regelausgabe (X_{Δ}) des zweiten Reglers (62) das Auftragswerk bzw. die Auftragswerke ansteuert im Sinne einer Aufteilung eines durch die erste Regelausgabe (X_{S}) vorgesehenen, sich auf beide Seiten der Materialbahn beziehenden Gesamtauftrags auf zwei sich nur jeweils auf eine Seite der Materialbahn beziehende Einzelaufträge nach Maßgabe der zweiten Regelausgabe (X_{Δ}).

22. Maschine nach einem der Ansprüche 1 bis 21, **dadurch gekennzeichnet, dass** die Sensoranordnung wenigstens zwei Flächengewichtssensoren (14, 16) umfasst, von denen wenigstens einer das Flächengewicht (M_{Roh}) der Materialbahn vor dem Auftragen und wenigstens ein anderer das Flächengewicht (M_{ges}) der Materialbahn nach dem Auftragen auf beide Seiten erfasst, und dass eine/die Bestimmungeinrichtung (20) dafür ausgelegt ist, aus den Flächengewichen vor und nach dem Auftragen den flächenbezogenen Gesamtauftrag an Auftragsmedium auf beide Seiten der Materialbahn, insbesondere das Gesamt-Strichgewicht (M_{S}), zu bestimmen.

23. Maschine nach einem der Ansprüche 1 bis 22, **dadurch gekennzeichnet, dass** die Sensoranordnung in Zuordnung zu wenigstens einer der Seiten der Materialbahn, vorzugsweise in Zuordnung zu beiden Seiten der Materialbahn, (jeweils) wenigstens einen insbesondere optisch-reflektiv auf den flächenbezogenen Einzelauftrag an Auftragsmedium auf die zugeordnete Seite der Materialbahn oder/und auf wenigstens eine vom flächenbezogenen Einzelauftrag an Auftragsmedium auf die zugeordnete Seite der Materialbahn abhängige Eigenschaft der Materialbahn ansprechenden Sensor (50, 52; 50', 52'), insbesondere Glanz-Sensor (50, 52) oder Farb-Sensor oder Weiße-Sensor, umfasst.

24. Maschine nach einem der Ansprüche 1 bis 23, unter Rückbeziehung auf Anspruch 3 oder 8, **dadurch gekennzeichnet, dass** eine/die Bestimmungseinrichtung (54; 54'; 54") dafür ausgelegt ist, eine Relation, insbesondere eine Differenz oder ein Verhältnis, zwischen einer sich auf die eine Seite der Materialbahn beziehenden, die vom flächenbezogenen Einzelauftrag an Auftragsmedium auf diese Seite der Materialbahn abhängige Eigenschaft der Materialbahn repräsentierenden Größe und einer sich auf die andere Seite der Materialbahn beziehenden, die vom flächenbezogenen Einzelauftrag an Auftragsmedium auf diese Seite der Materialbahn abhängige Eigenschaft der Materialbahn repräsentierenden Größe zu bestimmen, ggf. ein Weiße-Verhältnis oder Glanz-Verhältnis oder eine Weiße-Differenz oder Glanz-Differenz (ΔG; Δ).

25. Verfahren zum Bestimmen von flächenbezogenen Einzelaufträgen an Auftragsmedium beim beidseitigen Auftragen eines flüssigen oder pastösen Auftragsmedium mittels wenigstens eines Auftragswerks (12; 12a, 12b) auf eine laufende Materialbahn (10), insbesondere aus Papier oder Karton,
bei dem wenigstens eine den flächenbezogenen Gesamtauftrag an Auftragsmedium auf beide Seiten der Materialbahn oder eine hiervon abhängige Größe repräsentierende oder wiederspiegelnde oder angebende Ausgabe (M_{Roh}, M_{ges}) von einer Sertsoranordnung (14, 16) empfangen und auf Grundlage dieser Ausgabe und eines eine Aufteilungsrelation des flächenbezogenen Gesamtauftrags auf die beiden Seiten der Materialbahn repräsentierenden Aufteilungswerts (K) die flächenbezogenen Einzelaufträge (M_{S,o}, M_{S,u}) an Auftragsmedium für beide Seiten der Materialbahn bestimmt wird.

26. Verfahren nach Anspruch 25, **dadurch gekennzeichnet, dass** wenigstens eine den flächenbezogenen Einzelauftrag an Auftragsmedium auf eine Seite der Materialbahn oder eine hiervon abhängige Größe repräsentierende oder wiederspiegelnde oder angebende weitere Ausgabe (Go, Gu; S_{O,l}, S_{U,l}) von der Sensoranordnung empfangen und auf Grundlage dieser Ausgabe der die Aufteilungsrelation des flächenbezogenen Gesamtauftrags auf die beiden Seiten der Materialbahn repräsentierenden Aufteilungswert (K) bestimmt wird.

27. Verfahren zum beidseitigen Auftragen eines flüssigen oder pastösen Auftragsmedium mittels wenigstens eines Auftragswerks (12; 12a, 12b) auf eine laufende Materialbahn (10), insbesondere aus Papier oder Karton,
bei dem wenigstens eine den flächenbezogenen Gesamtauftrag an Auftragsmedium auf beide Seiten der Materialbahn oder eine hiervon abhängige Größe repräsentierende oder wiederspiegelnde oder angebende Ausgabe von einer Sensoranordnung (14, 16, 50, 52; 14, 16, 50', 52') empfangen und auf Grundlage dieser Ausgabe der flächenbezogenen Gesamtauftrag (Ms) an Auftragsmedium auf beide Seiten der Materialbahn durch Ansteuerung des wenigstens einen Auftragwerks einem vorgegebenen oder vorgebbaren Gesamt-Soll zumindest angenähert wird,
**dadurch gekennzeichnet,**
**dass** wenigstens eine den flächenbezogenen Einzelauftrag an Auftragsmedium auf eine Seite der Materialbahn oder eine hiervon abhängige Eigenschaft repräsentierende oder wiederspiegelnde oder angebende weitere Ausgabe (Go, Gu; S_{O,i}, S_{U,i}) von der Sensoranordnung empfangen und auf Grundlage dieser Ausgabe in Kombination mit der den flächenbezogenen Gesamtauftrag an Auftragsmedium auf beide Seiten der Materialbahn oder die hiervon abhängige Größe repräsentierenden oder wiederspiegelnden oder angebenden Ausgabe (M_{Roh}, M_{ges}) durch Ansteuerung des Auftragwerks bzw. der Auftragswerke für beide Seiten der Materialbahn jeweils individuell der flächenbezogene Einzelauftrag an Auftragsmedium einem vorgegebenen oder vorgebbaren jeweiligen Einzel-Soll zumindest angenähert wird.

28. Verfahren nach Anspruch 27, **dadurch gekennzeichnet, dass** auf Grundlage der wenigstens einen den flächenbezogenen Gesamtauftrag an Auftragsmedium auf beide Seiten der Materialbahn oder die hiervon abhängige Größe repräsentierenden oder wiederspiegelnden oder angebende Ausgabe (M_{Roh}, M_{ges}) von der Sensoranordnung und eines eine Aufteilungsrelation des flächenbezogenen Gesamtauftrags auf die beiden Seiten der Materialbahn repräsentierenden Aufteilungswerts (K) die flächenbezogenen Einzelaufträge (M_{S,o}, M_{S,u}) an Auftragsmedium für beide Seiten der Materialbahn bestimmt werden.

29. Verfahren nach Anspruch 28, **dadurch gekennzeichnet, dass** für beide Seiten der Materialbahn auf Grundlage des bestimmten flächenbezogenen Einzelauftrags (M_{S,o}, M_{S,u}) für die jeweilige Seite durch Ansteuerung des Auftragwerks bzw. des der Seite zugeordneten Auftragswerks individuell der flächenbezogene Einzelauftrag an Auftragsmedium dem vorgegebenen oder vorgebbaren jeweiligen Einzel-Soll zumindest annähert wird.

30. Verfahren nach Anspruch 28 oder 29, **dadurch gekennzeichnet, dass** auf Grundlage der den flächenbezogenen Einzelauftrag an Auftragsmedium auf die betreffend Seite der Materialbahn oder die hiervon abhängigen Größe repräsentierende oder wiederspiegelnde oder angebende weiteren Ausgabe (G_{O}, G_{U}; S_{O,i}, S_{U,i}) der die Aufteilungsrelation des flächenbezogenen Gesamtauftrags auf die beiden Seiten der Materialbahn repräsentierende Aufteilungswert (K) bestimmt wird.

31. Verfahren nach einem der Ansprüche 27 bis 30, **dadurch gekennzeichnet, dass** für beide Seiten der Materialbahn das jeweilige Einzel-Soll (M_{S,o,soll}, M_{S,u,soll}) für den flächenbezogenen Einzelauftrag an Auftragsmedium vorgegeben wird.

32. Verfahren nach Anspruch 31, unter Rückbeziehung auf Anspruch 29, **dadurch gekennzeichnet, dass** die Ansteuerung des Auftragwerks bzw. der den beiden Materialbahnseiten zugeordneten Auftragswerke zur Annäherung der flächenbezogenen Einzelaufträge an Auftragsmedium an das vorgegebene oder vorgebbare jeweilige Einzel-Soll die Annäherung des flächenbezogenen Gesamtauftrags an Auftragsmedium auf beide Seiten der Materialbahn an das der Summe der Einzel-Solls entsprechende Gesamt-Soll ergibt.

33. Verfahren nach einem der Ansprüche 27 bis 31, **dadurch gekennzeichnet, dass** das Gesamt-Soll (M_{S,soll}) für den flächenbezogenen Einzelauftrag an Auftragsmedium vorgegeben wird.

34. Verfahren nach Anspruch 33, **dadurch gekennzeichnet, dass** das jeweilige Einzel-Soll (M_{S,o,soll}, M_{S,u,soll}) für den flächenbezogenen Einzelauftrag an Auftragsmedium auf Grundlage eines oder des eine Soll-Aufteilungsrelation des flächenbezogenen Gesamtauftrags auf die beiden Seiten der Materialbahn repräsentierenden Aufteilungswerts (K; Kₛₒₗₗ) bestimmt wird.

35. Verfahren nach Anspruch 34, **dadurch gekennzeichnet, dass** als die Soll-Aufteilungsrelation repräsentierender Aufteilungswert ein von dem bestimmten Aufteilungswert zu unterscheidender Soll-Aufteilungswert (Kₛₒₗₗ) vorgegeben wird.

36. Verfahren nach Anspruch einem der Ansprüche 27 bis 33, **dadurch gekennzeichnet, dass** in Bezug auf wenigstens eine Seite der Materialbahn für wenigstens eine vom flächenbezogenen Einzelauftrag an Auftragsmedium abhängige Eigenschaft der Materialbahn, auf die wenigstens ein einer betreffenden Seite der Materialbahn zugeordneter Sensor der Sensoranordnung anspricht, eine Soll-Eigenschaft oder wenigstens eine Soll-Relation zu einer anderen Eigenschaft der Materialbahn vorgegeben wird.

37. Verfahren nach einem der Ansprüche 27 bis 33, **dadurch gekennzeichnet, dass** in Bezug auf beide Seiten der Materialbahn für wenigstens eine vom flächenbezogenen Einzelauftrag an Auftragsmedium auf die jeweilige Seite abhängige Eigenschaft der Materialbahn, auf die wenigstens ein der jeweiligen Seite der Materialbahn zugeordneter Sensor (50, 53) anspricht, eine Soll-Eigenschaft oder wenigstens eine Soll-Relation zu einer anderen Eigenschaft der Materialbahn oder eine Soll-Relation (Δₛₒₗₗ) zwischen der vom flächenbezogenen Einzelauftrag an Auftragsmedium abhängigen Eigenschaft in Bezug auf die eine Seite der Materialbahn und der vom flächenbezogenen Einzelauftrag an Auftragsmedium abhängigen Eigenschaft in Bezug auf die andere Seite der Materialbahn vorgegeben wird.

38. Verfahren nach Anspruch 36 oder 37, **dadurch gekennzeichnet, dass** auf Grundlage der vorgegebenen Soll-Eigenschaft oder Soll-Relation und der den flächenbezogenen Einzelauftrag an Auftragsmedium der betreffenden Seite der Materialbahn oder die hiervon abhängige Eigenschaft repräsentierenden oder wiederspiegelnden oder angebenden weiteren Ausgabe durch Ansteuerung des Auftragwerks bzw. des der Seite zugeordneten Auftragswerks in Bezug auf den flächenbezogenen Einzelauftrags an Auftragsmedium die durch den jeweiligen Sensor erfasste Eigenschaft der vorgegebenen oder vorgebbaren Soll-Eigenschaft bzw. einer Erfüllung der vorgegebenen oder vorgebbaren Soll-Relation zumindest angenähert wird.

39. Verfahren nach Anspruch 36 oder 37, unter Rückbeziehung auf Anspruch 33, **dadurch gekennzeichnet, dass** auf Grundlage des Gesamt-Solls (M_{S,soll}) für den flächenbezogenen Einzelauftrag an Auftragsmedium und der den flächenbezogenen Gesamtauftrag an Auftragsmedium auf beide Seiten der Materialbahn oder die hiervon abhängige Größe repräsentierenden oder wiederspiegelnden oder angebenden Ausgabe (M_{Roh}, M_{ges}) zumindest eine Annäherung des flächenbezogenen Gesamtauftrags (M_{S}) an Auftragsmedium auf beide Seiten der Materialbahn an das vorgegebene oder vorgebbare Gesamt-Soll bewirkt wird durch Ausgabe wenigstens einer ersten Regelausgabe (X_{S}) und zugleich auf Grundlage der Soll-Eigenschaft oder Soll-Eigenschaften oder Soll-Relation (Δₛₒₗₗ) oder Soll-Relationen und der den flächenbezogenen Einzelauftrag an Auftragsmedium der betreffenden Seite der Materialbahn oder die hiervon abhängige Eigenschaft repräsentierenden oder wiederspiegelnden oder angebenden weiteren Ausgabe (Go, Gu) zumindest eine Annäherung der durch den wenigstens einen Sensor bzw. die Sensoren erfassten Eigenschaft an die vorgegebene oder vorgebbare Soll-Eigenschaft bzw. an eine Erfüllung der vorgegebenen oder vorgebbaren Soll-Relation (Δₛₒₗₗ) bewirkt wird durch Ausgabe wenigstens einer zweiten Regelausgabe (X_{Δ}).

40. Verfahren nach Anspruch 39, **dadurch gekennzeichnet, dass** auf Grundlage der ersten Regelausgabe (X_{S}) und der zweiten Regelausgabe (X_{Δ}) das Auftragswerk (12) bzw. die Auftragswerke (12a, 12b) angesteuert wird/werden im Sinne einer Aufteilung eines durch die erste Regelausgabe (X_{S}) vorgesehenen, sich auf beide Seiten der Materialbahn beziehenden Gesamtauftrags auf zwei sich nur jeweils auf eine Seite der Materialbahn beziehende Einzelaufträge nach Maßgabe der zweiten Regelausgabe (X_{Δ}).

41. Verfahren nach einem der Ansprüche 25 bis 40, **dadurch gekennzeichnet, dass** die Sensoranordnung wenigstens zwei Flächengewichtssensoren (14, 16) umfasst, von denen wenigstens einer das Flächengewicht (M_{Roh}) der Materialbahn vor dem Auftragen und wenigstens ein anderer das Flächengewicht (M_{ges}) der Materialbahn nach dem Auftragen auf beide Seiten erfasst, und dass aus den Flächengewichten vor und nach dem Auftragen der flächenbezogene Gesamtauftrag an Auftragsmedium auf beide Seiten der Materialbahn, insbesondere das Gesamt-Strichgewicht (Ms), bestimmt wird.

42. Verfahren nach einem der Ansprüche 25 bis 41, **dadurch gekennzeichnet, dass** die Sensoranordnung in Zuordnung zu wenigstens einer der Seiten der Materialbahn, vorzugsweise in Zuordnung zu beiden Seiten der Materialbahn, (jeweils) wenigstens einen insbesondere optisch-reflektiv auf den flächenbezogenen Einzelauftrag an Auftragsmedium auf die zugeordnete Seite der Materialbahn oder/und auf wenigstens eine vom flächenbezogenen Einzelauftrag an Auftragsmedium auf die zugeordnete Seite der Materialbahn abhängige Eigenschaft der Materialbahn ansprechenden Sensor (50, 52; 50', 52'), insbesondere Glanz-Sensor (50, 52) oder Farb-Sensor oder Weiße-Sensor, umfasst.

43. Verfahren nach einem der Ansprüche 25 bis 42, **dadurch gekennzeichnet, dass** eine Relation, insbesondere eine Differenz oder ein Verhältnis, zwischen einer sich auf die eine Seite der Materialbahn beziehenden, die vom flächenbezogenen Einzelauftrag an Auftragsmedium auf diese Seite der Materialbahn abhängige Eigenschaft der Materialbahn repräsentierenden Größe und einer sich auf die andere Seite der Materialbahn beziehenden, die vom flächenbezogenen Einzelauftrag an Auftragsmedium auf diese Seite der Materialbahn abhängige Eigenschaft der Materialbahn repräsentierenden Größe bestimmt wird, ggf. ein Weiße-Verhältnis oder Glanz-Verhältnis oder eine Weiße-Differenz oder Glanz-Differenz (ΔG; Δ).

## Claims

1. Machine for the application of a liquid or pasty medium by means of at least one applicator (12; 12a, 12b) to both sides of a moving web (10), in particular of paper or board,
having a sensor arrangement (14, 16), which responds to the area-based total application of medium to both sides of the web (10) and/or to at least one variable that depends on the area-based total application of medium to both sides of the web,
**characterized by** a determination device (20, 22) which is connected to the sensor arrangement, receives from the sensor arrangement (14, 16) at least one output (M_{base}, Mₜₒₜₐₗ) which represents or reflects or indicates the area-based total application of medium to both sides of the web or the variable dependent thereon and, on the basis of this output and a distribution value (K) representing a distribution relation of the area-based total application to the two sides of the web, determines the area-based individual applications (M_{S,u}, M_{S,l}) of medium for the two sides of the web.

2. Machine according to Claim 1, **characterized in that** the sensor arrangement (14, 16, 50, 52; 14, 16, 50', 52') has at least one sensor (50, 50; 50', 52') which is assigned to one of the sides of the web and which responds to the area-based individual application of medium to the associated side of the web and/or to at least one property of the web that depends on the area-based individual application of medium to the associated side of the web.

3. Machine according to Claim 1, **characterized in that** the sensor arrangement (14, 16, 50, 52; 14, 16, 50', 52') assigned to both sides of the web has in each case at least one sensor (50, 50; 50', 52') which responds to the area-based individual application of medium to the associated side of the web and/or to at least one property of the web that depends on the area-based individual application of medium to the associated side of the web.

4. Machine according to Claim 2 or 3, **characterized in that** the determination device or a further determination device (26) of the control device receives from the sensor arrangement the further output (G_{U}, Gₗ; S_{u,1}, S_{l,1}) which represents or reflects or indicates the area-based individual application of medium to the side of the web associated with the sensor (50; 50; 50'; 52') or the variable dependent thereon and, on the basis of this output, determines the distribution value (K) representing the distribution relation of the area-based total application to the two sides of the web.

5. Machine according to one of Claims 1 to 4, **characterized by** at least one control device (20, 22, 40, 42) which comprises the determination device (20, 22), receives from the sensor arrangement (14, 16) the at least one output (M_{base}, Mₜₒₜₐₗ) which represents or reflects or indicates the area-based total application of medium to both sides of the web or the variable dependent thereon and, on the basis of this output, brings the area-based total application (M_{S}) of medium to both sides of the web at least close to a predefined or predefinable total set point by driving the at least one applicator.

6. Machine according to Claim 5, **characterized in that** the at least one applicator (12) for both sides of the web permits an individual setting of the area-based individual application of medium, or **in that** the two sides of the web are in each case assigned at least one dedicated applicator (12a or 12b) permitting individual setting of the area-based individual application of medium for the respective side of the web, and **in that** the control device (20, 22, 40, 42) associated with the two sides of the web in each case comprises at least one controller (40 or 42) which, on the basis of the area-based individual application (M_{S,u} or M_{S,l}) determined by the determination unit (20, 22) for the respective side of the web, brings the area-based individual application of medium at least close to a predefined or predefinable respective individual set point individually by driving the applicator or the applicator assigned to the side.

7. Machine for the application of a liquid or pasty medium by means of at least one applicator (12; 12a, 12b) to both sides of a moving web (10), in particular of paper or board,
having a sensor arrangement (14, 16, 50, 52; 14, 16, 50', 52'), which responds to the area-based total application of medium to both sides of the web (10) and/or to at least one variable dependent on the area-based total application of medium to both sides of the web, and having at least one control device (40, 42; 60, 62), which receives from the sensor arrangement at least one output (M_{base}, Mₜₒₜₐₗ) which represents or reflects or indicates the area-based total application of medium to both sides of the web or the variable dependent thereon and, on the basis of this output, brings the area-based total application (M_{S}) of medium to both sides of the web at least close to a predefined or predefinable total set point by driving the at least one applicator,
**characterized in that** the at least one applicator (12) for both sides of the web permits an individual setting of the area-based individual application of medium, or **in that** the two sides of the web are in each case assigned at least one dedicated applicator (12a or 12b) permitting individual setting of the area-based individual application of medium for the respective side of the web,
**in that** the sensor arrangement has at least one sensor (50, 52; 50', 52') which is assigned to one of the sides of the web and which responds to the area-based individual application of medium to the associated side of the web and/or to at least one property of the web that depends on the area-based individual application of medium to the associated side of the web, and
**in that** the control device (40, 42; 60, 62) receives from the sensor arrangement at least one further output (G_{U}, G_{L}; S_{U,1}, S_{L,1}) which represents or reflects or indicates the area-based individual application of medium to the side of the web associated with the sensor or the property dependent thereon and, on the basis of this output, in combination with the output (M_{base}, Mₜₒₜₐₗ) which represents or reflects or indicates the area-based total application of medium to both sides of the web or the variable dependent thereon, brings the area-based individual application of medium at least close to a predefined or predefinable respective individual set point individually in each case by driving the applicator or the applicators for both sides of the web.

8. Machine according to Claim 7, **characterized in that** the sensor arrangement assigned to both sides of the web has in each case at least one sensor (50 or 52; 50' or 52') which responds to the area-based individual application of medium to the associated side of the web and/or to at least one property of the web that depends on the area-based individual application of medium to the associated side of the web.

9. Machine according to Claim 7 or 8, **characterized in that** the control device comprises a determination device (20, 22), which receives from the sensor arrangement the at least one output (M_{base}, Mₜₒₜₐₗ) which represents or reflects or indicates the area-based total application of medium to both sides of the web or the variable dependent thereon and, on the basis of this output and a distribution value (K) representing a distribution relation of the area-based total application to the two sides of the web, determines the area-based individual applications (M_{S,u}, M_{S,l}) of medium for the two sides of the web.

10. Machine according to Claim 9, **characterized in that** the control device associated with the two sides of the web in each case comprises at least one controller (40 or 42) which, on the basis of the area-based individual application (M_{S,u} or M_{S,l}) determined by the determination unit for the respective side of the web, brings the area-based individual application of medium at least close to the predefined or predefinable respective individual set point individually by driving the applicator or the applicator assigned to the side.

11. Machine according to Claim 9 or 10, **characterized in that** the determination device or a further determination device (26) of the control device receives from the sensor arrangement the further output (G_{U}, G_{L}; S_{U,1}, S_{L,1}) which represents or reflects or indicates the area-based individual application of medium to the side of the web associated with the sensor (50, 52; 50', 52') or the variable dependent thereon and, on the basis of this output, determines the distribution value (K) representing the distribution relation of the area-based total application to the two sides of the web.

12. Machine according to one of Claims 7 to 11, **characterized in that**, for both sides of the web, the respective individual set point (M_{S,u,SP}, M_{S,l,SP}) for the area-based individual application of medium is predefined or predefinable.

13. Machine according to Claim 12, referring back to Claim 10, **characterized in that** driving the applicator or the applicators assigned to the two sides of the web by means of the two controllers (40, 42) in order to bring the area-based individual applications of medium close to the predefined or predefinable respective individual set point results in the area-based total application of medium to both sides of the web coming close to the total set point corresponding to the sum of the individual set points.

14. Machine according to one of Claims 7 to 12, **characterized in that** the total set point (M_{S,SP}) for the area-based individual application of medium is predefined or predefinable.

15. Machine according to Claim 14, **characterized in that** the or one determination device (32) of the control device determines the respective individual set point (M_{S,u,SP}, M_{S,l,SP}) for the area-based individual application of medium on the basis of one or of the distribution value (K; K_{SP}) representing an intended distribution relation of the area-based total application to the two sides of the web.

16. Machine according to Claim 15, **characterized in that** an intended distribution value (K_{SP}) to be distinguished from the distribution value determined by the determination device is predefined or predefinable as the distribution value representing the intended distribution relation.

17. Machine according to one of Claims 7 to 14, **characterized in that,** in relation to at least one side of the web, for at least one property of the web that depends on the area-based individual application of medium and to which the sensor which is assigned to the (respective) side of the web responds, an intended property or at least one intended relation to another property of the web is predefined or predefinable.

18. Machine according to one of Claims 7 to 14, referring back to Claim 8, **characterized in that**, in relation to the two sides of the web, for at least one property of the web that depends on the area-based individual application of medium to the respective side and to which the sensor (50, 52) which is assigned to the respective side of the web responds, an intended property or at least one intended relation to another property of the web or an intended relation (Δ_{SP}) between the property that depends on the area-based individual application of medium in relation to the one side of the web and the property that depends on the area-based individual application of medium in relation to the other side of the web is predefined or predefinable.

19. Machine according to Claim 17 or 18, **characterized in that** the control device associated with the two sides of the web in each case comprises at least one controller which, on the basis of the predefined intended property or intended relation and the further output which represents or reflects or indicates the area-based individual application of medium to the respective side of the web or the property dependent thereon, brings the property registered by the respective sensor at least close to the predefined or predefinable intended property or to fulfilment of the predefined or predefinable intended relation by driving the applicator or the applicator assigned to the side in relation to the area-based individual application of medium.

20. Machine according to Claim 17 or 18, referring back to Claim 8, **characterized in that** the control device associated with the two sides of the web comprises at least one first controller (60) and at least one second controller (62) which, directly or indirectly, jointly drive the applicator (12) or the applicators (12a, 12b),
the first controller (60) providing for the area-based total application (M_{S}) of medium to both sides of the web to be brought at least close to the predefined or predefinable total set point (M_{S,SP}) on the basis of the total set point (M_{S,SP}) for the area-based individual application of medium and the output (M_{base}, Mₜₒₜₐₗ) which represents or reflects or indicates the area-based total application of medium to both sides of the web or the variable dependent thereon, and the second controller (62) providing for the property registered by the at least one sensor or the sensors to be brought at least close to the predefined or predefinable intended property or to fulfilment of the predefined or predefinable intended relation (Δ_{SP}) on the basis of the intended property or intended properties or intended relation (Δ_{SP}) or intended relations and the further output (G_{U}, G_{L}) which represents or reflects or indicates the area-based individual application of medium to the relevant side of the web or the property dependent thereon.

21. Machine according to Claim 20, **characterized in that** the control device comprises a drive device (70) which, on the basis of at least a first control output (X_{S}) from the first controller (60) and at least a second control output (X_{Δ}) from the second controller (62), drives the applicator or the applicators with the effect of a distribution of a total application, provided by the first control output (X_{S}) and relating to the two sides of the web, to two individual applications in each case relating only to one side of the web, in accordance with the second control output (X_{Δ}).

22. Machine according to one of Claims 1 to 21, **characterized in that** the sensor arrangement comprises at least two weight per unit area sensors (14, 16), of which at least one registers the weight per unit area (M_{base}) of the web before the application and at least one other registers the weight per unit area (Mₜₒₜₐₗ) of the web following the application to both sides, and **in that** one/the determination device (20) is designed to determine the area-based total application of medium to both sides of the web, in particular the total coat weight (M_{S}), from the weights per unit area before and after the application.

23. Machine according to one of Claims 1 to 22, **characterized in that** the sensor arrangement associated with at least one of the sides of the web, preferably associated with both sides of the web, (in each case) comprises at least one sensor (50, 52; 50', 52') responding in particular optically reflectively to the area-based individual application of medium to the associated side of the web and/or to at least one property of the web that depends on the area-based individual application of medium to the associated side of the web, in particular a gloss sensor (50, 52) or colour sensor or whiteness sensor.

24. Machine according to one of Claims 1 to 23, referring back to Claim 3 or 8, **characterized in that** one/the determination device (54; 54'; 54") is designed to determine a relation, in particular a difference or a ratio, between a variable relating to one side of the web and representing the property of the web that depends on the area-based individual application of medium to this side of the web and a variable relating to the other side of the web and representing the property of the web that depends on the area-based individual application of medium to this side of the web, if appropriate a whiteness ratio or gloss ratio or a whiteness difference or gloss difference (ΔG; Δ).

25. Method for determining area-based individual applications of medium during the application of a liquid or pasty medium by means of at least one applicator (12; 12a, 12b) to both sides of a moving web (10), in particular of paper or board, in which at least one output (M_{base}, Mₜₒₜₐₗ) which represents or reflects or indicates the area-based total application of medium to both sides of the web or a variable dependent thereon is received from a sensor arrangement (14, 16) and, on the basis of this output and a distribution value (K) representing a distribution relation of the area-based total application to the two sides of the web, the area-based individual applications (M_{S,u}, M_{S,l}) of medium for the two sides of the web are determined.

26. Method according to Claim 25, **characterized in that** at least one further output (G_{U}, G_{L}; S_{U,1}, S_{L,1}) which represents or reflects or indicates the area-based individual application of medium to one side of the web or a variable dependent thereon is received from the sensor arrangement and, on the basis of this output, the distribution value (K) representing the distribution relation of the area-based total application to the two sides of the web is determined.

27. Method for the application of a liquid or pasty medium by means of at least one applicator (12; 12a, 12b) to both sides of a moving web (10), in particular of paper or board,
in which at least one output which represents or reflects or indicates the area-based total application of medium to both sides of the web or a variable dependent thereon is received from a sensor arrangement (14, 16, 50, 52; 14, 16, 50', 52') and, on the basis of this output, the area-based total application (M_{S}) of medium to both sides of the web is brought at least close to a predefined or predefinable total set point by driving the at least one applicator,
**characterized in that**
at least one further output (G_{U}, G_{L}; S_{U,1}, S_{L,1}) which represents or reflects or indicates the area-based individual application of medium to one side of the web or a property dependent thereon is received from the sensor arrangement and, on the basis of this output, in combination with the output (M_{base}, Mₜₒₜₐₗ) which represents or reflects or indicates the area-based total application of medium to both sides of the web or the variable dependent thereon, in each case the area-based individual application of medium is individually brought at least close to a predefined or predefinable respective individual set point by driving the applicator or the applicators for both sides of the web.

28. Method according to Claim 27, **characterized in that**, on the basis of the at least one output (M_{base}, Mₜₒₜₐₗ) from the sensor arrangement which represents or reflects or indicates the area-based total application of medium to both sides of the web or the variable dependent thereon, and a distribution value (K) representing a distribution relation of the area-based total application to the two sides of the web, the area-based individual applications (M_{S,u}, M_{S,l}) of medium for the two sides of the web are determined.

29. Method according to Claim 28, **characterized in that**, for both sides of the web, on the basis of the area-based individual application (M_{S,u}, M_{S,l}) determined for the respective side, the area-based individual application of medium is individually brought at least close to the predefined or predefinable respective individual set point by driving the applicator or the applicator assigned to the side.

30. Method according to Claim 28 or 29, **characterized in that**, on the basis of the further output (G_{U}, G_{L}, S_{U,1}, s_{L,1}) which represents or reflects or indicates the area-based individual application of medium to the relevant side of the web or the variable dependent thereon, the distribution value (K) representing the distribution relation of the area-based total application to the two sides of the web is determined.

31. Method according to one of Claims 27 to 30, **characterized in that**, for both sides of the web, the respective individual set point (M_{S,u,SP}, M_{S,l,SP}) for the area-based individual application of medium is predefined.

32. Method according to Claim 31, referring back to Claim 29, **characterized in that** driving the applicator or the applicators assigned to the two sides of the web in order to bring the area-based individual applications of medium close to the predefined or predefinable respective individual set point results in the area-based total application of medium to both sides of the web coming close to the total set point corresponding to the sum of the individual set points.

33. Method according to one of Claims 27 to 31, **characterized in that** the total set point (M_{S,SP}) for the area-based individual application of medium is predefined.

34. Method according to Claim 33, **characterized in that** the respective individual set point (M_{S,u,SP}, M_{S,l},_{SP}) for the area-based individual application of medium is determined on the basis of one or of the distribution value (K; K_{SP}) representing an intended distribution relation of the area-based total application to the two sides of the web.

35. Method according to Claim 34, **characterized in that** an intended distribution value (K_{SP}) to be distinguished from the distribution value determined is predefined as the distribution value representing the intended distribution relation.

36. Method according to one of Claims 27 to 33, **characterized in that**, in relation to at least one side of the web, for at least one property of the web that depends on the area-based individual application of medium and to which at least one sensor of the sensor arrangement assigned to a relevant side of the web responds, an intended property or at least one intended relation to another property of the web is predefined.

37. Method according to one of Claims 27 to 33, **characterized in that**, in relation to the two sides of the web, for at least one property of the web that depends on the area-based individual application of medium to the respective side and to which at least one sensor (50, 53) which is assigned to the respective side of the web responds, an intended property or at least one intended relation to another property of the web or an intended relation (Δ_{SP}) between the property that depends on the area-based individual application of medium in relation to the one side of the web and the property that depends on the area-based individual application of medium in relation to the other side of the web is predefined.

38. Method according to Claim 36 or 37, **characterized in that**, on the basis of the predefined intended property or intended relation and the further output which represents or reflects or indicates the area-based individual application of medium to the relevant side of the web or the property dependent thereon, the property registered by the respective sensor is brought at least close to the predefined or predefinable intended property or to fulfilment of the predefined or predefinable intended relation by driving the applicator or the applicator assigned to the side in relation to the area-based individual application of medium.

39. Method according to Claim 36 or 37, referring back to Claim 33, **characterized in that**, on the basis of the total set point (M_{S,SP}) for the area-based individual application of medium and the output (M_{base}, Mₜₒₜₐₗ) which represents or reflects or indicates the area-based total application of medium to both sides of the web or the variable dependent thereon, bringing the area-based total application (M_{S}) of medium to both sides of the web at least close to the predefined or predefinable total set point is effected by outputting at least a first control output (X_{S}) and at the same time, on the basis of the intended property or intended properties or intended relation (Δ_{SP}) or intended relations and the further output (G_{U}, G_{L}) which represents or reflects or indicates the area-based individual application of medium to the relevant side of the web or the property dependent thereon, bringing the property registered by the at least one sensor or the sensors at least close to the predefined or predefinable intended property or to fulfilment of the predefined or predefinable intended relation (Δ_{S}) is effected by outputting at least a second control output (X_{Δ}).

40. Method according to Claim 39, **characterized in that**, on the basis of the first control output (X_{S}) and the second control output (X_{Δ}), the applicator (12) or the applicators (12a, 12b) is/are driven with the effect of a distribution of a total application, provided by the first control output (X_{S}) and relating to the two sides of the web, to two individual applications in each case relating only to one side of the web, in accordance with the second control output (X_{Δ}).

41. Method according to one of Claims 25 to 40, **characterized in that** the sensor arrangement comprises at least two weight per unit area sensors (14, 16), of which at least one registers the weight per unit area (M_{base}) of the web before the application and at least one other registers the weight per unit area (Mₜₒₜₐₗ) of the web following the application to both sides, and **in that** the area-based total application of medium to both sides of the web, in particular the total coat weight (M_{S}), is determined from the weights per unit area before and after the application.

42. Method according to one of Claims 25 to 41, **characterized in that** the sensor arrangement associated with at least one of the sides of the web, preferably associated with both sides of the web, (in each case) comprises at least one sensor (50, 52; 50', 52') responding in particular optically reflectively to the area-based individual application of medium to the associated side of the web and/or to at least one property of the web that depends on the area-based individual application of medium to the associated side of the web, in particular a gloss sensor (50, 52) or colour sensor or whiteness sensor.

43. Method according to one of Claims 25 to 42, **characterized in that** a relation, in particular a difference or a ratio, between a variable relating to one side of the web and representing the property of the web that depends on the area-based individual application of medium to this side of the web and a variable relating to the other side of the web and representing the property of the web that depends on the area-based individual application of medium to this side of the web is determined, if appropriate a whiteness ratio or gloss ratio or a whiteness difference or gloss difference (ΔG; Δ).

## Revendications

1. Machine destinée à appliquer un fluide appliqué liquide ou pâteux au moyen d'au moins un mécanisme d'application (12; 12a, 12b) sur les deux faces d'une nappe de matière (10) en déplacement, en particulier en papier ou en carton,
qui présente un ensemble de détecteurs (14, 16) qui réagit à l'application globale de fluide appliqué par unité de surface sur les deux faces de la nappe de matière (10) et/ou à au moins une grandeur qui dépend de l'application globale de fluide appliqué par unité de surface sur les deux faces de la nappe de matière,
**caractérisée par**
un dispositif de détermination (20, 22) raccordé à l'ensemble de détecteurs qui reçoit de l'ensemble (14, 16) de détecteurs une sortie (M_{Roh}, M_{ges}) qui représente, reflète ou indique une grandeur qui correspond à l'application globale de fluide appliqué par unité de surface sur les deux faces de la nappe de matière ou qui en dépend et qui, sur base de cette sortie et d'une valeur de répartition (K) qui représente une relation de répartition de l'application globale par unité de surface sur les deux faces de la nappe de matière, détermine les différentes quantités (M_{S,o}, Ms,u) de fluide appliqué par unité de surface sur les deux faces de la nappe de matière.

2. Machine selon la revendication 1, **caractérisée en ce que** l'ensemble de détecteurs (14, 16, 50, 52; 14, 16, 50', 52') présente au moins un détecteur (50, 50; 50', 52') qui est associé à l'une des faces de la nappe de matière et qui répond à l'application séparée de fluide appliqué par unité de surface sur la face associée de la nappe de matière et/ou à une propriété de la nappe de matière qui dépend de l'application séparée de fluide appliqué par unité de surface sur la face associée de la nappe de matière.

3. Machine selon la revendication 1, **caractérisée en ce que** l'ensemble de détecteurs (14, 16, 50, 52; 14, 16, 50', 52') présente en association à chacune des deux faces de la nappe de matière au moins un détecteur (50, 50; 50', 52') qui réagit à l'application séparée de fluide appliqué par unité de surface sur la face associée de la nappe de matière et/ou à au moins une propriété de la nappe de matière qui dépend de l'application séparée de fluide appliqué par unité de surface sur la face associée de la nappe de matière.

4. Machine selon les revendications 2 ou 3, **caractérisée en ce que** le dispositif de détermination ou un autre dispositif de détermination (26) du dispositif de régulation reçoit de l'ensemble de détecteurs une autre sortie (Gₒ, Gᵤ, S_{o,i}, S_{u,i}) qui représente, reflète ou indique l'application séparée de fluide appliqué par unité de surface sur la face de la nappe de matière associée au détecteur (50; 50; 50'; 52') ou la grandeur qui en dépend et détermine sur base de cette sortie la valeur de répartition (K) qui représente la relation de répartition de l'application globale par unité de surface sur les deux faces de la nappe de matière.

5. Machine selon l'une des revendications 1 à 4, **caractérisée par** au moins un dispositif de régulation (20, 22, 40, 42) qui comprend le dispositif de détermination (20, 22) qui reçoit de l'ensemble de détecteurs (14, 16) la sortie (M_{Roh}, M_{ges}) qui représente, reflète ou indique l'application globale par unité de surface du fluide appliqué sur les deux faces de la nappe de matière ou la grandeur qui en dépend et, sur base de cette sortie, amène l'application globale (M_{S}) de fluide appliqué par unité de surface sur les deux faces de la nappe de matière à au moins s'approcher d'une valeur globale de consigne prédéterminée ou prédéterminable, par commande du ou des mécanismes d'application.

6. Machine selon la revendication 5, **caractérisée en ce que** la ou les machines d'application (12) permettent un réglage individuel de l'application séparée de fluide appliqué par unité de surface sur les deux faces de la nappe de matière ou **en ce qu'**au moins un mécanisme propre d'application (12a ou 12b) qui permet le réglage séparé des applications séparées de fluide appliqué par unité de surface sur chaque face de la nappe de matière est associé à chaque face de la nappe de matière et **en ce que** le dispositif de régulation (20, 22, 40, 42) comprend en association à chacune des deux faces de la nappe de matière au moins un régulateur (40 ou 42) qui, sur base de l'application séparée ((M_{S,o} ou M_{S,u}) par unité de surface sur chaque face de la nappe de matière déterminée par l'unité de détermination (20, 22) amène séparément les applications séparées de fluide appliqué par unité de surface au moins à s'approcher d'une valeur de consigne distincte respective, prédéterminée ou prédéterminable, par commande du mécanisme d'application ou du mécanisme d'application associé à la face concernée.

7. Machine d'application d'un fluide liquide ou pâteux d'application au moyen d'au moins un mécanisme d'application (12; 12a, 12b) sur les deux faces d'une nappe de matière (10) en déplacement, en particulier en papier ou carton,
qui présente un ensemble de détecteurs (14, 16, 50, 52; 14, 16, 50', 52') qui répond à l'application globale de fluide appliqué par unité de surface sur les deux faces de la nappe de matière (10) et/ou à au moins une grandeur qui dépend de l'application globale de fluide appliqué par unité de surface sur les deux faces de la nappe de matière,
et qui présente au moins un dispositif de régulation (40, 42; 60, 62) qui reçoit de l'ensemble de détecteurs au moins une sortie (M_{Roh}, M_{ges}) qui représente, reflète ou indique l'application globale de fluide appliqué par unité de surface sur les deux faces de la nappe de matière ou la grandeur qui en dépend et qui, sur base de cette sortie, amène l'application globale (M_{S}) de fluide appliqué par unité de surface sur les deux faces de la nappe de matière à au moins s'approcher d'une valeur globale de consigne prédéterminée ou prédéterminable, par commande du ou des mécanismes d'application,
**caractérisée en ce que**
le ou les mécanismes d'application (12) permettent un réglage individuel de l'application séparée de fluide appliqué par unité de surface sur les deux faces de la nappe de matière ou
**en ce qu'**un mécanisme propre d'application (12a ou 12b) qui permet le réglage individuel de l'application séparée de fluide appliqué par unité de surface sur chaque face de la nappe de matière est associé à chacune des deux faces de la nappe de matière,
**en ce que** l'ensemble de détecteurs présente au moins un détecteur (50, 52; 50', 52') associé à l'une des faces de la nappe de matière et qui répond à l'application séparée de fluide appliqué par unité de surface sur la face associée de la nappe de matière et/ou à au moins une propriété de la nappe de matière qui dépend de l'application séparée par unité de surface de fluide de matière sur la face associée de la nappe de matière et
**en ce que** le dispositif de régulation (40, 42; 60, 62) reçoit de l'ensemble de détecteurs une autre sortie (Gₒ, Gᵤ; S_{o,i}, S_{u,i}) qui représente, reflète ou indique l'application séparée de fluide appliqué par unité de surface sur la face de la nappe de matière associée au détecteur ou la propriété qui en dépend et, sur base de cette sortie et en combinaison avec la sortie (M_{Roh}, M_{ges}) qui représente, reflète ou indique l'application globale de fluide appliqué par unité de surface sur les deux faces de la nappe de matière ou la grandeur qui en dépend, amène séparément l'application séparée de fluide appliqué par unité de surface à au moins s'approcher d'une valeur de consigne séparée respective prédéterminée ou prédéterminable par commande du mécanisme d'application ou des mécanismes d'application prévus pour les deux faces de la nappe de matière.

8. Machine selon la revendication 7, **caractérisée en ce que** l'ensemble de détecteurs présente en association à chacune des deux faces de la nappe de matière au moins un détecteur (50 ou 52; 50' ou 52') qui réagit à l'application séparée de fluide appliqué par unité de surface sur la face associée de la nappe de matière et/ou à au moins une propriété de la nappe de matière qui dépend de l'application séparée de fluide appliqué par unité de surface sur la face associée de la nappe de matière.

9. Machine selon les revendications 7 ou 8, **caractérisée en ce que** le dispositif de régulation comporte un dispositif de détermination (20, 22) qui reçoit de l'ensemble de détecteurs au moins une sortie (M_{Roh}, M_{ges}) qui indique l'application globale de fluide appliqué par unité de surface sur les deux faces de la nappe de matière ou la grandeur qui en dépend et qui, sur base de cette sortie et d'une valeur de répartition (K) qui représente la relation de répartition de l'application globale par unité de surface entre les deux faces de la nappe de matière détermine les applications séparées (M_{S,o}, M_{S,u}) de fluide appliqué par unité de surface sur les deux faces de la nappe de matière.

10. Machine selon la revendication 9, **caractérisée en ce qu'**en association à chacune des deux faces de la nappe de matière, le dispositif de régulation comprend au moins un régulateur (40 ou 42) qui, sur base des applications séparées (M_{S,o} ou M_{S,u}) par unité de surface sur chaque face de la nappe de matière déterminées par l'unité de détermination amène séparément l'application séparée de fluide appliqué par unité de surface sur chaque face de la nappe de matière à au moins s'approcher de la valeur de consigne séparée respective prédéterminée ou prédéterminable, par commande du mécanisme d'application ou des mécanismes d'application associés à chaque face.

11. Machine selon les revendications 9 ou 10, **caractérisée en ce que** le dispositif de détermination ou un autre dispositif de détermination (26) du dispositif de régulation reçoivent de l'ensemble de détecteurs les autres sorties (Gₒ, Gᵤ; S_{o,i}, S_{u,i}) qui représentent, reflètent ou indiquent l'application séparée de fluide appliqué par unité de surface sur la face de la nappe de matière associée au détecteur (50, 52; 50', 52') ou la grandeur qui en dépend et, sur base de cette sortie, détermine la valeur de répartition (K) qui représente la relation de répartition de l'application globale par unité de surface sur les deux faces de la nappe de matière.

12. Machine selon l'une des revendications 7 à 11, **caractérisée en ce que** chaque valeur séparée de consigne (M_{S,o,soll}, M_{S,u,soll}) de l'application séparée de fluide appliqué par unité de surface sur les deux faces de la nappe de matière est prédéterminée ou peut l'être.

13. Machine selon la revendication 12 avec référence à la revendication 10, **caractérisée en ce que** la commande du mécanisme d'application ou des mécanismes d'application associés à chacune des deux faces de la nappe de matière par les deux régulateurs (40, 42) en vue d'amener les applications séparées de fluide appliqué par unité de surface à s'approcher de la valeur de consigne séparée respective prédéterminée ou prédéterminable permet d'amener l'application globale de fluide appliqué par unité de surface sur les deux faces de la nappe de matière à s'approcher de la valeur de consigne globale qui correspond à la somme des valeurs de consigne séparées.

14. Machine selon l'une des revendications 7 à 12, **caractérisée en ce que** la valeur de consigne globale (M_{S,soll}) de l'application séparée de fluide appliqué par unité de surface est prédéterminée ou peut l'être.

15. Machine selon la revendication 14, **caractérisée en ce que** le dispositif de détermination (32) ou un dispositif de détermination du dispositif de régulation déterminent la valeur de consigne séparée respective (M_{S,o,soll}; M_{S,u,soll}) des applications séparées de fluide appliqué par unité de surface sur base d'une valeur de répartition ou de la valeur de répartition (K; Kₛₒₗₗ) qui représente une relation de répartition de consigne de l'application globale par unité de surface sur les deux faces de la nappe de matière.

16. Machine selon la revendication 15, **caractérisée en ce que** comme valeur de répartition qui représente la relation de répartition de consigne, une valeur de répartition de consigne (Kₛₒₗₗ) différente de la valeur de répartition déterminée par le dispositif de détermination est prédéterminée.

17. Machine selon l'une des revendications 7 à 14, **caractérisée en ce que** sur au moins une face de la nappe de matière, pour au moins une propriété de la nappe de matière qui dépend de l'application séparée de fluide appliqué par unité de surface et à laquelle le détecteur associé à la face (respective) de la nappe de matière réagit, une propriété de consigne ou au moins une relation de consigne par rapport à une autre propriété de la nappe de matière sont prédéterminées ou peuvent être prédéterminées.

18. Machine selon l'une des revendications 7 à 14 en référence à la revendication 8, **caractérisée en ce que** sur les deux faces de la nappe de matière, pour au moins une propriété de la nappe de matière qui dépend de l'application séparée de fluide appliqué par unité de surface sur la face concernée et à laquelle le détecteur (50, 52) associé à la face concernée de la nappe de matière réagit, une propriété de consigne ou au moins une relation de consigne par rapport à une autre propriété de la nappe de matière ou une relation de consigne (Δₛₒₗₗ) entre la propriété qui dépend de l'application séparée de fluide appliqué par unité de surface sur la face de la nappe de matière et la propriété qui dépend de l'application séparée de fluide appliqué par unité de surface de l'autre face de la nappe de matière est prédéterminée ou peut l'être.

19. Machine selon les revendications 17 ou 18, **caractérisée en ce que** le dispositif de régulation comporte au moins un régulateur associé à chacune des deux faces de la nappe de matière et qui, sur base de la propriété de consigne ou de la relation de consigne prédéterminées et de l'autre sortie qui représente, reflète ou indique l'application séparée de fluide appliqué par unité de surface sur la face concernée de la nappe de matière ou la propriété qui en dépend, amène la propriété détectée par le détecteur concerné à au moins s'approcher de la propriété de consigne prédéterminée ou prédéterminable ou du respect de la relation de consigne prédéterminée ou prédéterminable, par commande du mécanisme d'application ou du mécanisme d'application associé à la face pour obtenir l'application séparée de fluide appliqué par unité de surface.

20. Machine selon les revendications 17 ou 18 et en référence à la revendication 8, **caractérisée en ce que** le dispositif de régulation comprend au moins un premier régulateur (60) et au moins un deuxième régulateur (62) associés aux deux faces de la nappe de matière, lesquels régulateurs commandent conjointement, directement ou indirectement le mécanisme d'application (12) ou les mécanismes d'application (12a, 12b),
le premier régulateur (60) amenant, sur base de la valeur de consigne globale (M_{S,soll}) de l'application séparée de fluide appliqué par unité de surface et de la sortie (M_{Roh}, M_{ges}) qui représente, reflète ou indique l'application globale de fluide appliqué par unité de surface sur les deux faces de la nappe de matière ou la valeur qui en dépend, de l'application globale (M_{S}) de fluide appliqué par unité de surface sur les deux faces de la nappe de matière à au moins s'approcher de la valeur de consigne globale (M_{S,soll}) prédéterminée ou prédéterminable,
le deuxième régulateur (62) amenant, sur base de la propriété de consigne, des propriétés de consigne, de la relation de consigne (Δₛₒₗₗ) ou des relations de consigne et de l'autre sortie (Gₒ, Gᵤ) qui représente, reflète ou indique l'application séparée de fluide appliqué par unité de surface sur la face concernée de la nappe de matière ou la propriété qui en dépend, la propriété détectée par le ou les détecteurs à au moins s'approcher de la propriété de consigne prédéterminée ou prédéterminable ou du respect de la relation de consigne (Δₛₒₗₗ) prédéterminée ou prédéterminable.

21. Machine selon la revendication 20, **caractérisée en ce que** le dispositif de régulation comprend un dispositif de commande (70) qui, sur base d'au moins une première sortie de régulation (X_{S}) du premier régulateur (60) et d'au moins une deuxième sortie de régulation (X_{Δ}) du deuxième régulateur (62), commande le mécanisme d'application ou les mécanismes d'application dans le sens d'une répartition d'une application globale prévue par la première sortie de régulation (X_{S}) et concernant les deux faces de la nappe de matière pour obtenir deux applications séparées qui concernent chacune une seule face de la nappe de matière, et ce après formation de la deuxième sortie de régulation (X_{Δ}).

22. Machine selon l'une des revendications 1 à 21, **caractérisée en ce que** l'ensemble de détecteurs comprend au moins deux détecteurs (14, 16) de poids par unité de surface dont au moins l'un saisit le poids par unité de surface (M_{Roh}) de la nappe de matière avant l'application et au moins un autre saisit le poids par unité de surface (M_{ges}) de la nappe de matière après l'application sur les deux faces et **en ce qu'**un dispositif de détermination ou le dispositif de détermination (20) sont conçus de manière à déterminer en particulier le poids global enduit (M_{S}) à partir des poids par unité de surface avant et après l'application globale de fluide appliqué par unité de surface sur les deux faces de la nappe de matière.

23. Machine selon l'une des revendications 1 à 22, **caractérisée en ce que** l'ensemble de détecteurs comprend en association à au moins l'une des faces de la nappe de matière et de préférence en association aux deux faces de la nappe de matière au moins un détecteur (50, 52; 50', 52'), en particulier un détecteur de brillant (50, 52), un détecteur de couleur ou un détecteur de blanc, qui réagit en particulier optiquement par réflexion à l'application séparée de fluide appliqué par unité de surface sur la face associée de la nappe de matière et/ou à au moins une propriété de la nappe de matière qui dépend de l'application séparée de fluide appliqué par unité de surface sur la face associée de la nappe de matière.

24. Machine selon l'une des revendications 1 à 23, en référence aux revendications 3 ou 8, **caractérisée en ce qu'**un dispositif de détermination ou le dispositif de détermination (54; 54'; 54'') sont conçus pour déterminer une relation, en particulier une différence ou un rapport, entre une grandeur qui concerne une face de la nappe de matière et qui représente une propriété de la nappe de matière qui dépend de l'application séparée de fluide appliqué par unité de surface sur cette face de la nappe de matière et une grandeur qui concerne l'autre face de la nappe de matière et qui représente une propriété de la nappe de matière qui dépend de l'application séparée de fluide appliqué par unité de surface sur cette face de la nappe de matière, éventuellement un rapport de blanc, un rapport de brillant, une différence de blanc ou une différence de brillant (ΔG; Δ).

25. Procédé pour déterminer des applications séparées de fluide appliqué par unité de surface sur les deux faces d'une nappe de matière (10) en déplacement, en particulier en papier ou en carton, lors d'une application d'un fluide liquide ou pâteux appliqué au moyen d'au moins un mécanisme d'application (12; 12a, 12b),
dans lequel au moins une sortie (M_{Roh}, M_{ges}) qui représente, reflète ou indique l'application globale de fluide appliqué par unité de surface sur les deux faces de la nappe de matière ou une grandeur qui en dépend est reçue par un ensemble de détecteurs (14, 16) et dans lequel, sur base de cette sortie et d'une valeur de répartition (K) qui représente une relation de répartition de l'application globale par unité de surface sur les deux faces de la nappe de matière, les applications séparées (M_{S,o}, M_{S,u}) de fluide appliqué par unité de surface sur les deux faces de la nappe de matière sont déterminées.

26. Procédé selon la revendication 25, **caractérisé en ce qu'**au moins une autre sortie (Gₒ, Gᵤ; S_{o,i}, S_{u,i}) qui représente, reflète ou indique l'application séparée de fluide appliqué par unité de surface sur une face de la nappe de matière ou une grandeur qui en dépend est reçue par l'ensemble de détecteurs, et sur base de cette sortie, la valeur de répartition (K) qui représente la relation de répartition de l'application globale par unité de surface sur les deux faces de la nappe de matière est déterminée.

27. Procédé d'application sur les deux faces d'un fluide appliqué liquide ou pâteux au moyen d'un mécanisme d'application (12; 12a, 12b) sur une nappe de matière (10) en déplacement, en particulier en papier ou en carton,
dans lequel au moins une sortie qui représente, reflète ou indique l'application globale de fluide appliqué par unité de surface sur les deux faces de la nappe de matière ou une grandeur qui en dépend est reçue par un ensemble de détecteurs (14, 16, 50, 52; 14, 16, 50', 52') et, sur base de cette sortie, l'application globale (M_{S}) de fluide appliqué par unité de surface sur les deux faces de la nappe de matière est au moins approchée d'une valeur de consigne globale prédéterminée ou prédéterminable, par commande du ou des mécanismes d'application,
**caractérisé en ce que**
au moins une autre sortie (Gₒ, Gᵤ; S_{o,i}, S_{u,i}) qui représente, reflète ou indique l'application séparée de fluide appliqué par unité de surface sur une face de la nappe de matière ou une grandeur qui en dépend est reçue par l'ensemble de détecteurs, et sur base de cette sortie et en combinaison avec la sortie (M_{Roh}, M_{ges}) qui représente, reflète ou indique l'application globale de fluide appliqué par unité de surface sur les deux faces de la nappe de matière ou la grandeur qui en dépend, l'application séparée de fluide appliqué par unité de surface est au moins approchée individuellement d'une valeur de consigne séparée prédéterminée ou prédéterminable, par commande du mécanisme d'application ou des mécanismes d'application prévus pour les deux faces de la nappe de matière.

28. Procédé selon la revendication 27, **caractérisé en ce que** sur base de la sortie (M_{Roh}, M_{ges}) reçue par l'ensemble de détecteurs et qui représente, reflète ou indique l'application globale de fluide appliqué par unité de surface sur les deux faces de la nappe de matière ou la grandeur qui en dépend et d'une valeur de répartition (K) qui représente la relation de répartition de l'application globale par unité de surface sur les deux faces de la nappe de matière, les applications séparées (M_{S,o}, M_{S,u}) de fluide appliqué par unité de surface sont déterminées pour les deux faces de la nappe de matière.

29. Procédé selon la revendication 28, **caractérisé en ce que** pour les deux faces de la nappe de matière, sur base des applications séparées (M_{S,o}, M_{S,u}) par unité de surface sur chaque face, l'application séparée de fluide appliqué par unité de surface est au moins approchée de la valeur de consigne prédéterminée ou prédéterminable respective par commande du mécanisme d'application ou du mécanisme d'application associé à la face.

30. Procédé selon les revendications 28 ou 29, **caractérisé en ce que** sur base de l'autre sortie (Gₒ, Gᵤ; S_{o,i}, S_{u,i}) qui représente, reflète ou indique l'application séparée de fluide appliqué par unité de surface sur la face concernée de la nappe de matière ou la grandeur qui en dépend, la valeur de répartition (K) qui représente la relation de répartition de l'application globale par unité de surface sur les deux faces de la nappe de matière est déterminée.

31. Procédé selon l'une des revendications 27 à 30, **caractérisé en ce que** chaque valeur de consigne séparée (M_{S,o,soll}, M_{S,u,soll}) des applications séparées de fluide appliqué par unité de surface est prédéterminée pour les deux faces de la nappe de matière.

32. Procédé selon la revendication 31, en référence à la revendication 29, **caractérisé en ce que** la commande du mécanisme d'application ou des mécanismes d'application associés à chacune des deux faces de la nappe de matière en vue de rapprocher les applications séparées de fluide appliqué par unité de surface de la valeur de consigne prédéterminée ou prédéterminable respective rapproche l'application globale de fluide appliqué par unité de surface sur les deux faces de la nappe de matière de la valeur de consigne globale qui correspond à la somme des valeurs de consigne séparées.

33. Procédé selon l'une des revendications 27 à 31, **caractérisé en ce que** la valeur de consigne globale (M_{S,soll}) de l'application séparée de fluide appliqué par unité de surface est prédéterminée.

34. Procédé selon la revendication 33, **caractérisé en ce que** chaque valeur de consigne séparée (M_{S,o,soll}, M_{S,u,soll}) de l'application séparée de fluide appliqué par unité de surface est déterminée sur base d'une valeur de répartition ou de la valeur de répartition (K; Kₛₒₗₗ) qui représente une relation de répartition de consigne de l'application globale par unité de surface sur les deux faces de la nappe de matière.

35. Procédé selon la revendication 34, **caractérisé en ce qu'**une valeur de répartition de consigne (Kₛₒₗₗ) différente de la valeur de répartition déterminée est prédéterminée comme valeur de répartition qui représente la relation de répartition de consigne.

36. Procédé selon l'une des revendications 27 à 33, **caractérisé en ce que** sur au moins une face de la nappe de matière, pour au moins une propriété de la nappe de matière qui dépend de l'application individuelle de fluide appliqué par unité de surface et à laquelle au moins un détecteur de l'ensemble de détecteurs associé à la face concernée de la nappe de matière réagit, une propriété de consigne ou au moins une relation de consigne par rapport à une autre propriété de la nappe de matière sont prédéterminées.

37. Procédé selon l'une des revendications 27 à 33, **caractérisé en ce que** sur les deux faces de la nappe de matière, pour au moins une propriété de la nappe de matière qui dépend de l'application séparée de fluide appliqué par unité de surface sur la face concernée et à laquelle le ou les détecteurs (50, 53) associés à la face concernée de la nappe de matière réagissent, une propriété de consigne ou au moins une relation de consigne par rapport à une autre propriété de la nappe de matière ou une relation de consigne (Δₛₒₗₗ) entre la propriété dépendant de l'application séparée de fluide appliqué par unité de surface sur une face de la nappe de matière et la propriété dépendant de l'application séparée de fluide appliqué par unité de surface sur l'autre face de la nappe de matière sont prédéterminées.

38. Procédé selon les revendications 36 ou 37, **caractérisé en ce que** sur base de la propriété de consigne prédéterminée ou de la relation de consigne prédéterminée et de l'autre sortie qui représente, reflète ou indique l'application séparée de fluide appliqué par unité de surface sur la face concerné de la nappe de matière ou la propriété qui en dépend, la propriété saisie par le détecteur concerné est au moins approchée de la propriété de consigne prédéterminée ou prédéterminable ou du respect de la relation de consigne prédéterminée ou prédéterminable, par commande du mécanisme d'application ou du mécanisme d'application associé à la face.

39. Procédé selon les revendications 36 ou 37, en référence à la revendication 33, **caractérisé en ce que** sur base de la valeur de consigne globale (M_{S,soll}) de l'application séparée de fluide appliqué par unité de surface et de l'application globale de fluide appliqué par unité de surface sur les deux faces de la nappe de matière ou de la sortie (M_{Roh}, M_{ges}) qui représente, reflète ou indique la grandeur qui en dépend, on amène a l'application globale (M_{S}) de fluide appliqué par unité de surface sur les deux faces de la nappe de matière à au moins s'approcher de la valeur de consigne globale prédéterminée ou prédéterminable, par émission d'au moins une sortie de régulation (X_{S}), et **en ce qu'**en même temps, sur base de la propriété de consigne, des propriétés de consigne, de la relation de consigne (Δₛₒₗₗ) ou des relations de consigne et de l'autre sortie (Gₒ, Gᵤ) qui représente, reflète ou indique l'application séparée de fluide appliqué par unité de surface sur la face concerné de la nappe de matière ou la propriété qui en dépend, on amène la propriété saisie par le ou les détecteurs à au moins s'approcher de la propriété de consigne prédéterminée ou prédéterminable ou du respect de la relation de consigne (Δₛₒₗₗ) prédéterminée ou prédéterminable, par émission d'au moins une deuxième sortie de régulation (X_{Δ}).

40. Procédé selon la revendication 39, **caractérisé en ce que** sur base de la première sortie de régulation (X_{S}) et de la deuxième sortie de régulation (X_{Δ}), le mécanisme d'application (12) ou les mécanismes d'application (12a, 12b) sont commandés dans le sens d'une répartition de l'application globale prévue par la première sortie de régulation (X_{S}) et qui concerne les deux faces de la nappe de matière entre deux applications séparées qui concernent chacune une face de la nappe de matière, après émission de la deuxième sortie de régulation (X_{Δ}).

41. Procédé selon l'une des revendications 25 à 40, **caractérisé en ce que** l'ensemble de détecteurs comprend au moins deux détecteurs (14, 16) de poids par unité de surface dont au moins l'un saisit le poids par unité de surface (M_{Roh}) de la nappe de matière avant l'application et au moins un autre saisit le poids par unité de surface (M_{ges}) de la nappe de matière après application sur ses deux faces et **en ce qu'**en particulier le poids total enduit (M_{S}) est déterminé à partir des poids par unité de surface avant et après l'application de l'application globale de fluide appliqué par unité de surface sur les deux faces de la nappe de matière.

42. Procédé selon l'une des revendications 25 à 41, **caractérisé en ce que** l'ensemble de détecteurs comprend en association à au moins l'une des faces de la nappe de matière et de préférence en association aux deux faces de la nappe de matière au moins un détecteur (50, 52; 50', 52'), en particulier un détecteur de brillant (50, 52), un détecteur de couleur ou un détecteur de blanc, qui réagit en particulier optiquement par réflexion à l'application séparée de fluide appliqué par unité de surface sur la face associée de la nappe de matière et/ou à au moins une propriété de la nappe de matière qui dépend de l'application séparée de fluide appliqué par unité de surface sur la face associée de la nappe de matière.

43. Procédé selon l'une des revendications 25 à 42, **caractérisé en ce qu'**une relation, en particulier une différence ou un rapport, éventuellement un rapport de blanc, un rapport de brillant, une différence de blanc ou une différence de brillant (ΔG; Δ), entre une grandeur qui concerne une face de la nappe de matière et qui représente une propriété de la nappe de matière qui dépend de l'application séparée de fluide appliqué par unité de surface sur cette face de la nappe de matière et une grandeur qui concerne l'autre face de la nappe de matière et qui représente une propriété de la nappe de matière qui dépend de l'application séparée de fluide appliqué par unité de surface sur cette face de la nappe de matière est déterminée.
